# EUROPÄISCHE PATENTSCHRIFT

(11) **EP 3 032 918 B1**
(45) Veröffentlichungstag und Bekanntmachung des Hinweises auf die Patenterteilung: **20.04.2022**
(21) Anmeldenummer: 14197378.4
(22) Anmeldetag: 11.12.2014
(51) Int. Cl.: H05B 47/28, H05B 47/10

(54) **Verfahren zum Betreiben einer zum Emittieren von in seiner Helligkeit und/oder seinem Farbort einstellbarem Licht eingerichteten Anordnung**
Method for operating an assembly for emitting light with adjustable intensity and/or colour location
Procédé de fonctionnement d'un agencement réglé pour émettre et/ou de la lumière réglable dans sa luminosité et/ou dans sa localisation chromatique

(43) Veröffentlichungstag der Anmeldung: 15.06.2016
(73) Patentinhaber: Lumitech Patentverwertung GmbH, 8380 Jennersdorf (AT)
(72) Erfinder: Laky, Hannes, 7540 Moschendorf (AT)
(74) Vertreter: Schweiger, Johannes

(56) Entgegenhaltungen:
- WO-A1-2007/148250
- WO-A1-2008/137984
- WO-A1-2011/157604
- WO-A2-2012/077046
- DE-A1-102013 207 961
- JP-A- 2007 109 617
- US-A1- 2008 238 340
- DEURENBERG P ET AL: "Achieving color point stability in RGB multi-chip LED modules using various color control loops", PROCEEDINGS OF SPIE, S P I E - INTERNATIONAL SOCIETY FOR OPTICAL ENGINEERING, US, Bd. 5941, 7. September 2005 (2005-09-07), Seiten 59410C-1, XP002428542, ISSN: 0277-786X, DOI: 10.1117/12.623020 ISBN: 978-1-62841-388-5

## Beschreibung

Die Erfindung betrifft ein Verfahren zum Betreiben einer zum Emittieren von in seiner Helligkeit und/oder seinem Farbort einstellbarem Licht eingerichteten Anordnung, die wenigstens zwei elektrisch ansteuerbare LED-Lichtquellen aufweist, welche sich in einer dominanten Wellenlänge des jeweils von ihnen erzeugten Lichts voneinander unterscheiden, wobei das von der Anordnung emittierte Licht durch additives Mischen des von den einzelnen LED-Lichtquellen jeweils erzeugten Lichts erzeugt wird, wobei die LED-Lichtquellen derart individuell versorgt werden, dass eine vorgegebene dominante Wellenlänge des von der Anordnung emittierten Lichts unabhängig von der jeweiligen Helligkeit dieses Lichts konstant ist und/oder dass eine vorgegebene Helligkeit des von der Anordnung emittierten Lichts unabhängig von der jeweiligen dominanten Wellenlänge dieses Lichts konstant ist.

Des Weiteren betrifft die Erfindung ein System zum Erzeugen von in seiner Helligkeit und/oder seinem Farbort einstellbarem Licht, aufweisend wenigstens eine Anordnung zum Emittieren von in seiner Helligkeit einstellbarem Licht und wenigstens eine zum Ansteuern der Anordnung eingerichtete elektronische Steuereinheit, wobei die Anordnung wenigstens zwei elektrisch ansteuerbare LED-Lichtquellen aufweist, welche sich in einer dominanten Wellenlänge des jeweils von ihnen erzeugten Lichts voneinander unterscheiden, wobei die LED-Lichtquellen derart ansteuerbar ausgebildet und zueinander angeordnet sind, dass das von der Anordnung emittierte Licht durch additives Mischen des von den einzelnen LED-Lichtquellen jeweils erzeugten Lichts erzeugt wird, wobei die Steuereinheit derart eingerichtet ist, dass die LED-Lichtquellen derart individuell versorgt werden, dass eine vorgegebene dominante Wellenlänge des von der Anordnung emittierten Lichts unabhängig von der jeweiligen Helligkeit dieses Lichts konstant ist und/oder dass eine vorgegebene Helligkeit des von der Anordnung emittierten Lichts unabhängig von der jeweiligen dominanten Wellenlänge dieses Lichts konstant ist.

Eine dominante Wellenlänge stellt eine Möglichkeit dar, eine polychromatische Lichtmischung durch ein monochromatisches Licht, welches eine ähnliche Farbtonwahrnehmung wie die polychromatische Lichtmischung hervorruft, zu beschreiben. In der dem Fachmann bekannten CIE-Normfarbtafel von 1931 kann eine Linie, die den in der CIE-Normfarbtafel enthaltenen Weißpunkt und einen Punkt für die Farbe einer von einer Lichtquelle erzeugten polychromatischen Lichtmischung miteinander verbindet, so extrapoliert werden, dass die Linie den Rand der CIE-Normfarbtafel in zwei Schnittpunkten schneidet. Derjenige Schnittpunkt, der näher an dem Punkt für die Farbe der polychromatischen Lichtmischung liegt, repräsentiert die dominante Wellenlänge der Farbe dieser Lichtmischung als Wellenlänge eines monochromatischen Lichts bzw. einer bestimmten reinen spektralen Farbe. Die dominante Wellenlänge ist abhängig vom gesamten Verlauf des optischen Spektrums, welches das hinsichtlich des Farbortes zu charakterisierende Licht aufweist. Häufig wird ein Spektrum auch durch charakteristische Parameter, wie die Peakwellenlänge und die Halbwertsbreite, beschrieben. Allerdings ist der Farbort durch diese Parameter nur dann eindeutig festgelegt, wenn weitere Informationen über das Spektrum bekannt sind, wie z.B. Symmetrieeigenschaften. Weist eine LED beispielsweise einen gaußförmigen Verlauf auf, so ist das Spektrum und damit die dominante Wellenlänge durch die Angabe der Peakwellenlänge und der Halbwertsbreite eindeutig bestimmt. Dies gilt jedoch nicht für beliebige andere, insbesondere unsymmetrische Spektren. Aus diesem Grund wird in der vorliegenden Beschreibung der Farbort durch die dominante Wellenlänge und nicht durch andere spektrale Parameter beschrieben.

Anordnungen zum Emittieren von in seiner Helligkeit einstellbarem Licht, die wenigstens zwei LED-Lichtquellen aufweisen, sind bekannt. Solche Anordnungen werden zur Steuerung der Helligkeit des von ihnen emittierten Lichts üblicherweise mit einem gepulsten elektrischen Strom versorgt, dessen Pulsbreite entsprechend der gewünschten Helligkeit moduliert wird. Es wird somit laufend zwischen einer Stromstärke Null und einer konstanten Stromstärke hin und her geschaltet, wobei die dadurch hervorgerufene mittlere Stromstärke die optische radiometrische Strahlungsleistung bzw. die photometrische Strahlungsleistung und somit die Helligkeit des jeweils von den Anordnungen emittierten Lichts festlegt. Diese gepulste Ansteuerung von entsprechenden Anordnungen bewirkt, dass das von den Anordnungen emittierte Licht gepulst ist.

Es ist bekannt, dass die dominante Wellenlänge bzw. der Farbort in der CIE-Normfarbtafel eines von einer LED-Lichtquelle erzeugten Lichts stark von der Stromstärke des Stroms abhängt, mit dem die LED-Lichtquelle versorgt wird. Dabei kann sich nicht nur die Peakwellenlänge ändern, sondern auch die Form und/oder die Breite des Spektrums. Bei der vorbeschriebenen gepulsten Ansteuerung einer Anordnung ist die Stromstärke des die LED-Lichtquellen versorgenden Stroms während einer Pulsbreite konstant, wodurch das von den LED-Lichtquellen der Anordnung erzeugte Licht bzw. das von der Anordnung emittierte Licht während einer Pulsbreite im Wesentlichen eine konstante dominante Wellenlänge bzw. einen konstanten Farbort aufweist. Eine geringfügige Änderung der dominanten Wellenlänge bzw. des Farborts des Lichts wird bei der vorbeschriebenen Ansteuerung einer Anordnung jedoch dadurch bewirkt, dass bei einer geringeren mittleren Stromstärke des die LED-Lichtquellen der Anordnung versorgenden Stroms, d. h. bei einer Reduzierung der Pulsbreite gegenüber einer Pulspause, die elektrische Verlustleistung geringer ist. Dies geht im Betrieb einer Anordnung mit einer geringeren Erwärmung der Anordnung bzw. der LED-Lichtquellen der Anordnung und damit mit einer Beeinflussung des spektralen Verhaltens der LED-Lichtquellen, insbesondere mit einer Verschiebung der dominanten Wellenlänge und gegebenenfalls mit einer Veränderung der Form des von einer LED-Lichtquelle erzeugten Lichtspektrums, einher. Es ist bekannt, diesen Temperatureffekt mittels einer entsprechenden Kennlinie bzw. eines entsprechenden Kennlinienfeldes zu korrigieren, welche bzw. welches zur Einstellung der LED-Lichtquelle bzw. LED-Lichtquellen mit gepulstem Strom verwendet wird.

Ein Verfahren und ein System mit den eingangs genannten Merkmalen ist aus WO 2008/137984 A1, bei welchen das von der Anordnung emittierte Licht von einem Sensor erfasst wird und die Stromversorgung der individuellen LED-Lichtquellen auf der Basis des erfassten Lichts nachgeregelt wird. Weitere Verfahren und Systeme sind aus DE 10 2013 207961 A1 und Deurenberg P et al: "Achieving color point stability in RGB multi-chip LED modules using various control loops", Proceedings of SPIE, SPIE - International Society for optical engineering, US, Bd. 5941, 7. September 2005, Seiten 59410C-1, XP002428542, bekannt. Weitere Verfahren und Systeme sind aus WO 2007/148250 A1, WO 2011/157604 A1 und WO 2012/077046 A2 bekannt.

Nachteilig bei den herkömmlichen Anordnungen ist, dass das von diesen Anordnungen emittierte gepulste Licht ungeeignet ist, wenn es bei seiner Verwendung zu unerwünschten Effekten führt. Dies ist insbesondere bei einer Verwendung einer derartigen Beleuchtung für Filmaufnahmen der Fall, da hierbei die Frequenz des gepulsten Lichts mit der Bildwiederholfrequenz zu Schwebungen führen kann. Dieser Effekt könnte durch eine Synchronisation der Pulsfrequenz eines von der Anordnung emittierten Lichts mit der Bildrate, d. h. der Bildwiederholfrequenz mit welcher die Bilder einer Filmaufnahme erzeugt werden, beseitigt werden. Dies würde jedoch zu einem unerwünscht hohen technischen Aufwand führen. Zudem kann es bei digitaler Bildverarbeitung aufgrund unterschiedlicher Pulsweiten der unterschiedlichen LED-Lichtquellen zu störenden falschfarbigen Bildsegmenten oder schwarzen Streifen in der Bildwiedergabe kommen. Zusätzlich wird vom menschlichen Auge pulsierendes Licht mit Frequenzen < 1kHz bei langfristiger Exposition als störend und in Hinblick auf das Wohlbefinden als bedenklich wahrgenommen.

Aufgabe der Erfindung ist es, ein Emittieren eines in seiner Helligkeit und/oder seinem Farbort einstellbaren Lichts mit einer Anordnung eingangs genannter Art zu ermöglichen, bei dem die oben genannten Nachteile nicht auftreten.

Diese Aufgabe wird durch ein Verfahren mit den Merkmalen gemäß Patentanspruch 1 oder Patentanspruch 2 und durch ein System mit den Merkmalen gemäß Patentanspruch 5 oder Patentanspruch 6 gelöst. Vorteilhafte Ausge-staltungen sind in den Unteransprüchen und der Beschreibung wiedergegeben, welche jeweils für sich genommen oder in verschiedener Kombination miteinander einen Aspekt der Erfindung darstellen können.

Gemäß der Erfindung werden die LED-Lichtquellen der Anordnung mit einem Gleichstrom, also mit einem ungepulsten Strom, versorgt, so dass das von der Anordnung emittierte Licht nicht - wie herkömmlich - gepulst, sondern kontinuierlich ist. Hierdurch werden die oben mit Bezug auf den Stand der Technik beschriebenen Nachteile vermieden. Eine Steuerung der Helligkeit und/oder des Farbortes des von der Anordnung emittierten Lichts wird durch eine Steuerung der Strom stärke des die einzelnen LED-Lichtquellen jeweils individuell versorgenden Gleichstroms bewirkt.

Erfindungsgemäß werden die LED-Lichtquellen derart mit Gleichstrom versorgt, dass eine vorgegebene dominante Wellenlänge des von der Anordnung emittierten Lichts unabhängig von der jeweiligen Helligkeit dieses Lichts konstant ist oder - im gesamten Bereich, in dem die Helligkeit des Lichts, also die photometrische Strahlungsleistung (d.h. der in Lumen gemessene Lichtstrom), eingestellt werden kann, nur um einen vorgegebenen maximalen Betrag variiert. Dies bedeutet, dass die eingestellte dominante Wellenlänge bzw. der Farbort des von der Anordnung emittierten Lichts unabhängig von der jeweils eingestellten Helligkeit stets gleich ist. Dies kann durch die individuelle Versorgung der einzelnen LED-Lichtquellen der Anordnung mit Gleichstrom erreicht werden.

Zusätzlich oder alternativ werden die LED-Lichtquellen derart individuell mit Gleichstrom versorgt, dass eine vorgegebene Helligkeit des von der Anordnung emittierten Lichts unabhängig von der jeweiligen dominanten Wellenlänge dieses Lichts konstant ist oder - im gesamten Bereich, in dem die Helligkeit des Lichts, also die photometrische Strahlungsleistung (d.h. der in Lumen gemessene Lichtstrom), eingestellt werden kann, nur um einen vorgegebenen maximalen Betrag variiert. Dies bedeutet, dass die eingestellte Helligkeit des von der Anordnung emittierten Lichts unabhängig von der jeweiligen, insbesondere veränderbaren dominanten Wellenlänge dieses Lichts stets gleich ist. Dies kann durch die individuelle Versorgung der einzelnen LED-Lichtquellen der Anordnung mit Gleichstrom erreicht werden.

Eine nach dem erfindungsgemäßen Verfahren betriebene Anordnung kann auch drei oder mehrere LED-Lichtquellen aufweisen. Auch können von jeder LED-Lichtquellenart mehrere, insbesondere in Reihe zueinander geschaltete, LED-Lichtquellen vorhanden sein. Die Anordnung kann zum Emittieren von farbigem, weißem und/oder in seinem Farbort veränderlichem Licht eingerichtet sein.

Die LED-Lichtquellen der Anordnung können mittels einer Treiberschaltung mit einem Gleichstrom versorgt werden, dessen Stromstärke über die Treiberschaltung einstellbar ist, jedoch nach dem jeweiligen Einstellen auf einem gewünschten Wert konstant gehalten wird.

Gemäß einer vorteilhaften Ausgestaltung wird wenigstens eine LED-Lichtquelle unter Berücksichtigung einer vorgegebenen Abhängigkeit der dominanten Wellenlänge des von dieser LED-Lichtquelle erzeugten Lichts von einer Stromstärke eines diese LED-Lichtquelle versorgenden Gleichstroms mit Gleichstrom versorgt. Hierzu kann eine Kennlinie verwendet werden, welche die Abhängigkeit der dominanten Wellenlänge des von der LED-Lichtquelle erzeugten Lichts von der Stromstärke des diese LED-Lichtquelle versorgenden Gleichstroms wiedergibt. Eine solche Kennlinie kann zusätzlich eine vorgegebene Abhängigkeit der dominanten Wellenlänge des von der LED-Lichtquelle erzeugten Lichts von einer Temperatur dieser LED-Lichtquelle und/oder von einer Temperatur der Anordnung enthalten. Es können auch zwei oder mehrere oder alle LED-Lichtquellen jeweils unter Berücksichtigung einer vorgegebenen Abhängigkeit der dominanten Wellenlänge des von der jeweiligen LED-Lichtquelle erzeugten Lichts von der Stromstärke des die jeweilige LED-Lichtquelle versorgenden Gleichstroms mit Gleichstrom versorgt werden. Die vorgegebene Abhängigkeit kann bezüglich der dominanten Wellenlänge bzw. des Farborts des von der jeweiligen LED-Lichtquelle erzeugten Lichts Koordinaten der ClE-Normfarbtafel enthalten.

Aus den individuellen Kennlinien bzw. Kennlinienfeldern für alle einzelnen LED-Lichtquellen können die individuellen Ansteuerströme für die einzelnen LED-Lichtquellen, die gewährleisten, dass der Farbort des von der gesamten Anordnung emittierten Lichts (innerhalb vorgegebener Grenzen) konstant ist, in vielfältiger Weise bestimmt werden. Beispielsweise kann eine mehrdimensionale Abhängigkeit des die Helligkeit definierenden Lichtstroms des von der gesamten Anordnung erzeugten Lichts von den zugehörigen individuellen Ansteuerströmen für die einzelnen LED-Lichtquellen aufgestellt werden. Dann kann mit einer Stellgröße (z.B. dem Widerstandswert eines Potentiometers oder einem digitalen Wert eines Stellsignals) ein Wert für den Lichtstrom eingestellt vorgegeben werden. Aus der bekannten Abhängigkeit kann dann sofort der individuelle Ansteuerstrom für die einzelnen LED-Lichtquellen ermittelt und entsprechend gewählt bzw. eingestellt werden. Die mehrdimensionale Abhängigkeit kann dabei auch die Temperaturabhängigkeit der dominanten Wellenlängen der einzelnen LED-Lichtquellen umfassen und berücksichtigen. Auch die Alterung bzw. Degradation der LED-Lichtquellen kann so berücksichtigt werden.

Die Helligkeitssteuerung kann auch so bewirkt werden, dass eine LED-Lichtquelle, die als Führungs-LED-Lichtquelle bezeichnet werden kann, mit einem frei wählbaren Strom versorgt wird. Da die Abhängigkeit der dominanten Wellenlänge dieser Führungs-LED-Lichtquelle bekannt ist, können alle übrigen LED-Lichtquellen unter Berücksichtigung deren Abhängigkeiten der jeweiligen dominanten Wellenlänge vom jeweiligen Versorgungsgleichstrom mit einem derart gewählten Gleichstrom angesteuert werden, dass die vorgegebene dominante Wellenlänge des von der gesamten Anordnung emittierten Lichts konstant bleibt bzw. nur innerhalb eines tolerierten Wertebereichs schwankt. Hier ist also nicht der Lichtstrom des von der gesamten Anordnung erzeugten Lichts vorgebbar, sondern die Stromstärke des Ansteuerstroms für die Führungs-LED-Lichtquelle. Diese hängt natürlich auch mit dem Lichtstrom des von der Führungs-LED-Lichtquelle erzeugten Lichts zusammen, allerdings meist nicht linear über den gesamten gewünschten Einstellbereich für den Lichtstrom der Führungs-LED-Lichtquelle. Als Führungs-LED-Lichtquelle wird man dabei diejenige LED-Lichtquelle verwenden, die den größten Beitrag zum Lichtstrom des von der gesamten Anordnung erzeugten Lichts liefert.

Nach einer weiteren vorteilhaften Ausgestaltung wird eine Temperatur von wenigstens einer LED-Lichtquelle erfasst, wobei diese LED-Lichtquelle unter Berücksichtigung einer vorgegebenen Abhängigkeit der dominanten Wellenlänge des von dieser LED-Lichtquelle erzeugten Lichts von der Temperatur dieser LED-Lichtquelle mit Gleichstrom versorgt wird. Hierzu kann eine eigene Kennlinie verwendet werden, welche die Abhängigkeit der dominanten Wellenlänge des von der LED-Lichtquelle erzeugten Lichts von der Temperatur der jeweiligen LED-Lichtquelle wiedergibt. Eine solche Kennlinie kann während des Betriebs der Anordnung dazu eingesetzt werden, eine temperaturabhängige Veränderung der dominanten Wellenlänge des von der LED-Lichtquelle erzeugten Lichts zu kompensieren bzw. durch eine entsprechende Steuerung der Stromversorgung der LED-Lichtquelle aufzuheben. Es können auch zwei oder mehrere, insbesondere alle, LED-Lichtquellen jeweils unter Berücksichtigung einer vorgegebenen Abhängigkeit der dominanten Wellenlänge des von der jeweiligen LED-Lichtquelle erzeugten Lichts von der Temperatur der jeweiligen LED-Lichtquelle versorgt werden. Die Temperatur einer LED-Lichtquelle kann mittels eines Temperatursensors erfasst werden. Die vorgegebene Abhängigkeit kann bezüglich der dominanten Wellenlänge bzw. des Farborts des von der jeweiligen LED-Lichtquelle erzeugten Lichts Koordinaten der CIE-Normfarbtafel enthalten.

Eine weitere vorteilhafte Ausgestaltung sieht vor, dass wenigstens eine LED-Lichtquelle unter Berücksichtigung einer vorgegebenen Abhängigkeit der dominanten Wellenlänge des von der Anordnung emittierten Lichts von einer Stromstärke eines die Anordnung insgesamt versorgenden Gleichstroms mit Gleichstrom versorgt wird. Hierzu kann eine Kennlinie verwendet werden, welche die Abhängigkeit der dominanten Wellenlänge des von der LED-Lichtquelle erzeugten Lichts von der Stromstärke des die Anordnung insgesamt versorgenden Gleichstroms wiedergibt. Eine solche Kennlinie kann zusätzlich eine vorgegebene Abhängigkeit der dominanten Wellenlänge des von der LED-Lichtquelle erzeugten Lichts von einer Temperatur dieser LED-Lichtquelle und/oder von einer Temperatur der Anordnung enthalten. Es können auch zwei oder mehrere, insbesondere alle, LED-Lichtquellen jeweils unter Berücksichtigung einer vorgegebenen Abhängigkeit der dominanten Wellenlänge des von der jeweiligen LED-Lichtquelle erzeugten Lichts von der Stromstärke des die Anordnung insgesamt versorgenden Gleichstroms mit Gleichstrom versorgt werden. Die vorgegebene Abhängigkeit kann bezüglich der dominanten Wellenlänge bzw. des Farborts des von der jeweiligen LED-Lichtquelle erzeugten Lichts Koordinaten der CIE-Normfarbtafel enthalten.

Es wird des Weiteren als vorteilhaft erachtet, wenn wenigstens eine LED-Lichtquelle unter Berücksichtigung einer vorgegebenen Abhängigkeit der dominanten Wellenlänge des von der Anordnung emittierten Lichts von einer Temperatur der Anordnung mit Gleichstrom versorgt wird. Hierzu kann eine Kennlinie verwendet werden, welche die Abhängigkeit der dominanten Wellenlänge des von der LED-Lichtquelle erzeugten Lichts von der Temperatur der Anordnung wiedergibt. Eine solche Kennlinie kann während des Betriebs der Anordnung dazu eingesetzt werden, eine temperaturabhängige Veränderung der dominanten Wellenlänge des von der LED-Lichtquelle erzeugten Lichts zu kompensieren bzw. durch eine entsprechende Steuerung der Stromversorgung der LED-Lichtquelle aufzuheben. Es können auch zwei oder mehrere, insbesondere alle, LED-Lichtquellen jeweils unter Berücksichtigung einer vorgegebenen Abhängigkeit der dominanten Wellenlänge des von der jeweiligen LED-Lichtquelle erzeugten Lichts von der Temperatur der Anordnung mit Gleichstrom versorgt werden. Die vorgegebene Abhängigkeit kann bezüglich der dominanten Wellenlänge bzw. des Farborts des von der jeweiligen LED-Lichtquelle erzeugten Lichts Koordinaten der CIE-Normfarbtafel enthalten.

Nach einer weiteren vorteilhaften Ausgestaltung wird wenigstens eine LED-Lichtquelle unter Berücksichtigung der Stromstärke eines wenigstens eine weitere LED-Lichtquelle versorgenden Gleichstroms mit Gleichstrom versorgt. Es können auch zwei oder mehrere LED-Lichtquellen jeweils unter Berücksichtigung der Stromstärke eines wenigstens eine weitere LED-Lichtquelle versorgenden Gleichstroms mit Gleichstrom versorgt werden. Hierzu kann eine Kennlinie bzw. ein Kennlinienfeld verwendet werden, welches für vorgegebene dominante Wellenlängen bzw. Farborte des von der Anordnung emittierten Lichts die Abhängigkeit der Stromstärke des die wenigstens eine LED-Lichtquelle versorgenden Stroms von der Stromstärke des die wenigstens eine weitere LED-Lichtquelle versorgenden Gleichstroms wiedergibt. Dadurch kann bei einer Änderung der Stromstärke des die wenigstens eine weitere LED-Lichtquelle versorgenden Stroms die Stärke des die wenigstens eine LED-Lichtquelle versorgenden Stroms nachgeführt werden, um die dominante Wellenlänge bzw. den Farbort des von der Anordnung emittierten Lichts konstant zu halten. Die Nachführung kann kontinuierlich oder diskret in zeitlichen Abständen von etwa 10 ms bis etwa 100 ms erfolgen, Bei genügend dicht zueinander angeordneten Kennlinien bzw. Kennlinienfeldern, die sich nur um geringe Differenzen in der Stromstärke des die wenigstens eine weitere LED-Lichtquelle versorgenden Gleichstroms voneinander unterscheiden, kann die jeweils nächste Kennlinie bzw. das jeweils nächste Kennlinienfeld zur Festlegung der Stromstärke des die wenigstens eine LED-Lichtquelle versorgenden Gleichstroms gewählt werden. Stattdessen kann auch eine lineare Interpolation zwischen Werten aus zwei benachbart zueinander angeordneten Kennlinien bzw. Kennlinienfeldern oder eine nicht lineare Interpolation aus Werten für jeweils mehr als zwei benachbart zueinander angeordnete Kennlinien bzw. Kennlinienfelder vorgenommen werden. Eine solche Kennlinie bzw. ein solches Kennlinienfeld kann zusätzlich eine vorgegebene Abhängigkeit der dominanten Wellenlänge des von der LED-Lichtquelle erzeugten Lichts von einer Temperatur dieser LED-Lichtquelle und/oder von einer Temperatur der Anordnung enthalten.

Gemäß einer weiteren vorteilhaften Ausgestaltung werden die LED-Lichtquellen derart mit Gleichstrom versorgt, dass der Farbort des jeweils von der Anordnung emittierten Lichts in zumindest einem vorgegebenen Teilbereich eines Farbtemperaturbereichs von 1500 K bis 10000 K auf oder in der Nähe der Planck'schen Kurve liegt. Vorzugsweise ist die Größe des Teilbereichs wenigstens 1000 K, bevorzugt wenigstens 2000 K oder besonders bevorzugt wenigstens 3000 K. Vorzugsweise erstreckt sich der Teilbereich von 3500 K bis 4500 K, bevorzugt von 3500 K bis 5500 K oder besonders bevorzugt von 2700 K bis 6500 K. Die Planck'sche Kurve ist in der CIE-Normfarbtafel von 1931 enthalten, was dem Fachmann bekannt ist. Der Verlauf der Planck'schen Kurve ist durch die Farben der Strahlung eines schwarzen Strahlers bei verschiedenen Temperaturen definiert.

Vorteilhafterweise werden die LED-Lichtquellen derart mit Gleichstrom versorgt, dass der Farbort des jeweils von der Anordnung emittierten Lichts innerhalb einer einem auf der Planck'schen Kurve liegenden Bezugsfarbton zugeordneten MacAdam-Ellipse mit dem bevorzugten Wert 10, 6, 4, 3 oder kleiner liegt. Diese Werte sind ein Maß für die Größe der MacAdam-Ellipse. Der mathematische Zusammenhang für die MacAdam-Ellipse ist 12,5*X² + 17,5*X*Y + 33,25*Y² + 6,25 - 12,5*X - 27,5*Y = 0 und X + Y + Z = 1, wobei X, Y und Z die Tristimuluswerte darstellen. Der Farbort kann somit innerhalb einer MacAdam-Ellipse mit dem Wert 10, 6, 4, 3 oder kleiner auf oder in der Nähe der Planck'schen Kurve liegen. Diese hohe Genauigkeit bezüglich der gewünschten optimalen Lage des Farborts des jeweils mit der Anordnung emittierten Lichts ermöglicht es, die Farborte des von der Anordnung emittierten Lichts möglichst nahe bzw. auf der Planck'schen Kurve zu halten.

Mit dem erfindungsgemäßen System sind die oben mit Bezug auf das Verfahren genannten Vorteile und Ausführungsformen entsprechend verbunden. Die elektronische Steuereinheit kann wenigstens einen Mikroprozessor umfassen. Die mit der elektronischen Steuereinheit erzielbare Steuerung der Anordnung kann die Anordnung optimal an den jeweiligen Einsatzzweck anpassen. Insbesondere sind die LED-Lichtquellen mittels der elektronischen Steuereinheit hinsichtlich der von ihnen jeweils aufgenommenen elektrischen Leistung bzw. abgegebenen optischen radiometrischen Leistung bzw. abgegebenen photometrischen Leistung so ansteuerbar, dass sich der gewünschte Farbort ergibt.

Die elektronische Steuereinheit kann eine Treiberschaltung umfassen, welche die LED-Lichtquellen mit jeweils einer vorgegebenen elektrischen Leistung ansteuert, um Licht mit einem Gesamtspektrum zu erzeugen, welches die gewünschte Farbtemperatur und den gewünschten Farbort, insbesondere auf oder in der Nähe der Planck'schen Kurve, aufweist. Hierzu kann jede einzelne LED-Lichtquelle mit einem zugeordneten Ausgang der Treiberschaltung verbunden sein. Es kann aber auch pro Lichtquelle ein Ausgang der Treiberschaltung vorgesehen sein, wobei die einzelnen LED-Lichtquellen in Serie und/oder parallel geschaltet mit dem Ausgang der Treiberschaltung verbunden sein können.

Nach einer vorteilhaften Ausgestaltung umfassen die LED-Lichtquellen der Anordnung wenigstens eine zum Erzeugen von blauem Licht, insbesondere mit einer dominanten Wellenlänge zwischen 380 nm und 480 nm, eingerichtete LED-Lichtquelle, welche zumindest eine Leuchtdiode aufweist, wenigstens eine zum Erzeugen von Konversionslicht mit einer in einem Konversionsbereich liegenden Farbe eingerichtete LED-Lichtquelle, die zumindest eine zum Erzeugen von blauem Licht eingerichtete Leuchtdiode und zumindest eine zur Photolumineszenz eingerichtete Konversionseinheit aufweist, und/oder wenigstens eine zum Erzeugen von rotem, insbesondere mit einer dominanten Wellenlänge zwischen 600 nm und 640nm, oder grünem Licht, insbesondere mit einer dominanten Wellenlänge zwischen 500 nm und 560 nm eingerichtete LED-Lichtquelle, welche zumindest eine Leuchtdiode aufweist.

Die Anordnung kann je nach Verwendungszweck auch von jeder LED-Lichtquellenart zwei oder mehrere, beispielsweise in Reihe zueinander geschaltete, LED-Lichtquellen aufweisen. Im Rahmen der Erfindung kann die Anordnung auch zwei oder mehrere blaue Leuchtdioden, Konversionslichtquellen und/oder rote Lichtquellen sowie unterschiedliche Kombinationen dieser Bauteile aufweisen, um die Anordnung, insbesondere hinsichtlich der Intensität des von ihr emittierbaren Lichts, optimal an verschiedene Anwendungen anpassen zu können. Die LED-Lichtquellen sind hinsichtlich der von ihnen jeweils aufgenommenen elektrischen Leistung bzw. abgegebenen optischen radiometrischen Leistung bzw. abgegebenen photometrischen Leistung mittels der elektronischen Steuereinheit so ansteuerbar, dass sich ein gewünschter Farbort, insbesondere auf oder in der Nähe der Planck'schen Kurve, ergibt. Durch diese Ansteuerbarkeit der Anordnung bzw. ihrer Komponenten kann beispielsweise eine sehr exakte Simulation von realem Tageslicht in einem Raum, beispielsweise einem Büroraum, erfolgen, indem der Verlauf der Farbtemperatur des Tageslichts (gelblich morgens und abends sowie bläulicher mittags) simuliert wird. Jedoch kann die Anordnung auch zum Erzeugen von weißem Licht mit einer konstanten Farbtemperatur angesteuert werden.

Die zum Erzeugen von Konversionslicht eingerichtete LED-Lichtquelle kann eine, zwei oder mehrere zum Erzeugen von blauem Licht eingerichtete Leuchtdioden aufweisen, deren Licht zum Teil von der Anordnung emittiert und zum Teil zur Anregung der zur Photolumineszenz eingerichteten Konversionseinheit verwendet wird. Die dominante Wellenlänge des von einer Leuchtdiode der zum Erzeugen von Konversionslicht eingerichteten LED-Lichtquelle erzeugten blauen Lichts kann kleiner als die dominante Wellenlänge des von der mit diesem blauen Licht angeregten Konversionseinheit durch Photolumineszenz erzeugten Konversionslichts sein.

Die zum Erzeugen von rotem Licht eingerichtete LED-Lichtquelle kann ebenfalls wenigstens eine Konversionseinheit und wenigstens eine Leuchtdiode aufweisen, wobei die Leuchtdiode derart zu der Konversionseinheit anzuordnen ist, dass wenigstens ein Teil des von der Leuchtdiode erzeugten Lichts auf die Konversionseinheit trifft. Hiernach wird somit zur Ausbildung der zum Erzeugen von rotem Licht eingerichteten LED-Lichtquelle statt einer rotes Licht emittierenden roten Leuchtdiode eine, insbesondere blaues Licht erzeugende, Leuchtdiode und eine geeignete Konversionseinheit eingesetzt. Alternativ kann eine zum Erzeugen von rotem Licht eingerichtete rote Leuchtdiode zur Ausbildung der zum Erzeugen von rotem Licht eingerichteten LED-Lichtquelle verwendet werden.

Gemäß einer weiteren vorteilhaften Ausgestaltung weist das System wenigstens einen Temperatursensor auf, mit dem die Temperatur von wenigstens einer LED-Lichtquelle, insbesondere direkt oder indirekt erfassbar ist. Mit dem Temperatursensor kann auch die Temperatur von zwei oder mehreren, insbesondere allen, LED-Lichtquellen bzw. der gesamten Anordnung erfasst werden. Der Temperatursensor ist kabellos oder kabelgebunden mit der elektronischen Steuereinheit verbunden. Die Temperatur von wenigstens einer LED-Lichtquelle kann alternativ auch indirekt aus dem von der LED-Lichtquelle erzeugtem Licht, beispielsweise aus der Peak Wellenlänge oder Halbwertsbreite des erzeugten Spektrums, bestimmt werden. Ferner kann die Temperatur von wenigstens einer LED-Lichtquelle aus den elektrischen Eigenschaften, wie beispielsweise Spannungsabfall oder Kapazität, bestimmt werden.

Nach einer weiteren Ausführungsform des Systems nach der Erfindung sind in wenigstens einem nichtflüchtigen elektronischen Speicher Informationen gespeichert, welche zur Ermittlung der Stromstärken der individuellen Versorgungsströme für wenigstens eine der wenigstens zwei der LED-Lichtquellen dienen.

Es wird des Weiteren als vorteilhaft erachtet, wenn das System wenigstens einen nichtflüchtigen elektronischen Speicher aufweist, in dem zumindest abgelegt ist
- eine Abhängigkeit der dominanten Wellenlänge des von wenigstens einer LED-Lichtquelle erzeugten Lichts von einer Stromstärke eines diese LED-Lichtquelle versorgenden Gleichstroms oder eine andere, diese Abhängigkeit beinhaltende Information und/oder,
- eine Abhängigkeit der dominanten Wellenlänge des von der Anordnung emittierten Lichts von einer Stromstärke eines die Anordnung versorgenden Gleichstroms oder eine andere, diese Abhängigkeit beinhaltende Information, und/oder
- eine Abhängigkeit einer Stromstärke eines wenigstens eine LED-Lichtquelle versorgenden Gleichstroms von der Stromstärke eines wenigstens eine weitere LED-Lichtquelle versorgenden Gleichstroms oder eine andere, diese Abhängigkeit beinhaltende Information.

Mit dieser Ausgestaltung sind die oben mit Bezug auf das Verfahren genannten Vorteile und Ausführungsformen entsprechend verbunden.

Ferner wird vorgeschlagen, dass in dem nichtflüchtigen elektronischen Speicher abgelegt ist
- eine Abhängigkeit der dominanten Wellenlänge des von wenigstens einer LED-Lichtquelle erzeugten Lichts von der Temperatur, insbesondere von der Temperatur einer Sperrschicht dieser LED-Lichtquelle oder eine andere, diese Abhängigkeit beinhaltende Information, und/oder
- eine Abhängigkeit der dominanten Wellenlänge des von der Anordnung emittierten Lichts von einer Temperatur der Anordnung oder eine andere, diese Abhängigkeit beinhaltende Information.

Diese Abhängigkeit bzw. Abhängigkeiten können über separate Kennlinien zur Steuerung der Stromversorgung der LED-Lichtquelle berücksichtigt werden. Alternativ kann die Abhängigkeit bzw. können die Abhängigkeiten in einer Kennlinie enthalten sein, welche wenigstens eine der Abhängigkeiten der unmittelbar zuvor genannten vorteilhaften Ausgestaltung wiedergibt.

Im Folgenden wird die Erfindung unter Bezugnahme auf die anliegenden Figuren anhand von bevorzugten Ausführungsbeispielen exemplarisch erläutert, wobei die nachfolgend dargestellten Merkmale sowohl jeweils für sich genommen als auch in unterschiedlicher Kombination miteinander einen Aspekt der Erfindung darstellen können. Es zeigen
- Fig. 1:: eine schematische Darstellung eines Ausführungsbeispiels für ein erfindungsgemäßes System;
- Fig. 2:: ein Diagramm, das die CIE-Normfarbtafel und Farborte von LED-Lichtquellen eines Ausführungsbeispiels für ein erfindungsgemäßes System enthält;
- Fig. 3:: einen Ausschnitt des in Figur 2 gezeigten Diagramms, der die Abhängigkeit eines Farbortes des von einer LED-Lichtquelle erzeugten Lichts von der Stromstärke des diese LED-Lichtquelle versorgenden Gleichstroms zeigt;
- Fig. 4:: einen weiteren Ausschnitt des in Figur 2 gezeigten Diagramms, der die Abhängigkeit eines weiteren Farbortes des von einer weiteren LED-Lichtquelle erzeugten Lichts von der Stromstärke des diese LED-Lichtquelle versorgenden Gleichstroms zeigt;
- Fig. 5:: ein Diagramm, das die CIE-Normfarbtafel und Farborte von LED-Lichtquellen eines Ausführungsbeispiels für ein erfindungsgemäßes System bei verschiedenen Temperaturen der LED-Lichtquellen enthält;
- Fig. 6:: einen Ausschnitt des in Figur 5 gezeigten Diagramms, der die Abhängigkeit eines Farbortes des von einer LED-Lichtquelle erzeugten Lichts von der Temperatur dieser LED-Lichtquelle zeigt;
- Fig. 7:: einen weiteren Ausschnitt des in Figur 5 gezeigten Diagramms, der die Abhängigkeit eines weiteren Farbortes des von einer weiteren LED-Lichtquelle erzeugten Lichts von der Temperatur dieser LED-Lichtquelle zeigt.

Figur 1 zeigt eine schematische Darstellung eines Ausführungsbeispiels für ein erfindungsgemäßes System 1 zum Erzeugen von in seiner Helligkeit und/oder seinem Farbort einstellbarem Licht. Das System 1 umfasst eine Anordnung 2 zum Emittieren von in seiner Helligkeit einstellbarem Licht und eine zum Ansteuern der Anordnung 2 eingerichtete elektronische Steuereinheit 3.

Die Anordnung 2 umfasst drei elektrisch ansteuerbare LED-Lichtquellen 4, 5 und 6, welche sich in der dominanten Wellenlänge des jeweils von ihnen erzeugten Lichts voneinander unterscheiden, wobei die LED-Lichtquellen 4, 5 und 6 derart ansteuerbar ausgebildet und zueinander angeordnet sind, dass das von der Anordnung 2 emittierte Licht durch additives Mischen des von den einzelnen LED-Lichtquellen 4, 5 und 6 jeweils erzeugten Lichts erzeugt wird.

Die LED-Lichtquellen 4, 5 und 6 der Anordnung 2 umfassen eine zum Erzeugen von blauem Licht eingerichtete LED-Lichtquelle 4, welche zumindest eine nicht dargestellte Leuchtdiode aufweist, eine zum Erzeugen von Konversionslicht mit einer in einem Konversionsbereich liegenden Farbe eingerichtete LED-Lichtquelle 5, die zumindest eine zum Erzeugen von blauem Licht eingerichtete nicht dargestellte Leuchtdiode und zumindest eine zur Photolumineszenz eingerichtete nicht dargestellte Konversionseinheit aufweist, und eine zum Erzeugen von rotem Licht eingerichteten LED-Lichtquelle 6, welche zumindest eine nicht dargestellte Leuchtdiode aufweist.

Das System 1 umfasst des Weiteren einen oder mehrere Temperatursensoren 7, mit dem / denen die Temperatur der einzelnen LED-Lichtquellen 4, 5 und 6 bzw. der Anordnung 2 erfassbar ist und der Temperatursignale an die elektronische Steuereinheit 3 abgibt. Werden mehrere Temperatursensoren 7 vorgesehen, so kann jeweils ein Temperatursensor 7 einer bestimmten LED-Lichtquelle 4, 5 oder 6 oder einer Leuchtdiode der betreffenden Lichtquelle 4, 5 oder 6 zugeordnet sein. Es ist selbstverständlich auch möglich, einen von mehreren Temperatursensoren 7 mehreren ausgewählten LED-Lichtquellen 4, 5 bzw. 6 zuzuordnen. Der oder die Temperatursensoren 7 können auf beliebige Weise ausgebildet sein, sowohl als eigenständige Komponenten als auch als zumindest teilweise mit anderen Komponenten integriert ausgebildete Sensoren. So kann beispielsweise die Durchlassspannung oder das spezifische Emissionsverhalten der LED-Lichtquellen 4, 5 und 6 bzw. einer oder mehrerer der betreffenden Leuchtdioden zur Bestimmung der Temperatur mit herangezogen werden.

Das System 1 weist des Weiteren einen nichtflüchtigen elektronischen Speicher 8 auf, in dem zumindest abgelegt ist
- eine Abhängigkeit der dominanten Wellenlänge des von wenigstens einer LED-Lichtquelle 4, 5 oder 6 erzeugten Lichts von einer Stromstärke eines diese LED-Lichtquelle 4, 5 bzw. 6 versorgenden Gleichstroms,
- eine Abhängigkeit der dominanten Wellenlänge des von der Anordnung 2 emittierten Lichts von einer Stromstärke eines die Anordnung 2 insgesamt versorgenden Gleichstroms, und/oder
- eine Abhängigkeit einer Stromstärke eines wenigstens eine LED-Lichtquelle 4, 5 oder 6 versorgenden Gleichstroms von der Stromstärke eines wenigstens eine weitere LED-Lichtquelle 4, 5 oder 6 versorgenden Gleichstroms.

Der nichtflüchtige elektronische Speicher 8 kann als EPROM oder EEPROM ausgebildet sein und ist kommunikationstechnisch mit der elektronischen Steuereinheit 3 verbunden.

In dem nichtflüchtigen elektronischen Speicher kann zusätzlich eine Abhängigkeit der dominanten Wellenlänge des von wenigstens einer LED-Lichtquelle 4, 5 oder 6 erzeugten Lichts von der Temperatur dieser LED-Lichtquelle 4, 5 bzw. 6 und/oder eine Abhängigkeit der dominanten Wellenlänge des von der Anordnung 2 emittierten Lichts von einer Temperatur der Anordnung 2 abgelegt sein.

Die elektronische Steuereinheit 3 ist eingerichtet, die LED-Lichtquellen 4, 5 und 6 derart individuell mit Gleichstrom zu versorgen, dass eine dominante Wellenlänge des von der Anordnung 2 emittierten Lichts unabhängig von der jeweiligen Helligkeit dieses Lichts konstant ist. Hierzu ist die Anordnung 2, insbesondere deren Leiterbahnen, so mit der Steuereinheit 3 verbunden und die Steuereinheit 3 so ausgebildet, dass jede der LED-Lichtquellen 4, 5 und 6 mit einer solchen elektrischen Leistung ansteuerbar ist bzw. angesteuert wird, dass die jeweilige LED-Lichtquelle 4, 5 oder 6 ein solches Spektrum emittiert, dass das additiv gemischte Gesamtspektrum Licht mit den gewünschten Eigenschaften darstellt.

Die elektronische Steuereinheit 3 kann auch dazu eingerichtet sein, die LED-Lichtquellen 4, 5 und 6 derart individuell mit Gleichstrom zu versorgen, dass eine Helligkeit des von der Anordnung 2 emittierten Lichts unabhängig von der veränderbaren, dominanten Wellenlänge dieses Lichts konstant ist.

Hierzu weist die Steuereinheit 3 eine elektronische Steuerung 9 und drei kommunikationstechnisch mit der elektronischen Steuerung verbundene Treiberschaltungen 10, 11 und 12 auf, wobei jeweils ein Treiberausgang mit einer der LED-Lichtquellen 4, 5 oder 6 verbunden ist. Die Treiberschaltungen 10, 11 und 12 sind dabei so ansteuerbar, dass die LED-Lichtquellen 4, 5 und 6 individuell mit einem vorgegebenen konstanten Gleichstrom betrieben werden, so dass die von den LED-Lichtquellen 4, 5 und 6 erzeugten Spektren die gewünschten Eigenschaften aufweisen, insbesondere die durch die erfindungsgemäße Helligkeitseinstellung eingestellte radiometrische oder photometrische Leistung. Die elektronische Steuerung 9 kann wenigstens einen Mikrocontroller umfassen.

Die elektronische Steuerung 9 ist kommunikationstechnisch mit einer Eingabeschnittstelle 18 verbunden, über die Vorgabewerte für einen gewünschten Farbort beziehungsweise für eine dominante Wellenlänge des von der Anordnung 2 emittierten Lichts und/oder einer gewünschten Helligkeit des von der Anordnung 2 emittierten Lichts erzeugt werden können, welche kabellos oder kabelgebunden an die elektronische Steuerung übermittelbar sind. Die Eingabeschnittstelle 18 kann beispielsweise ein Potentiometer, eine drahtlos gekoppelte mobile Einheit, beispielsweise ein Mobilfunkendgerät, insbesondere ein Smartphone, oder dergleichen umfassen. Bei Verwendung eines Potentiometers zur Einstellung des gewünschten Farborts bzw. der Helligkeit des von der Anordnung 2 emittierten Lichts kann die Eingabeschnittstelle 18 zudem eine Einheit zum Erzeugen von den Vorgabewerten entsprechenden digitalen Werten umfassen, welche von der elektronischen Steuerung 9 bzw. von deren Mikrocontroller verarbeitbar sind. Bei Verwendung eines Smartphones, welches den Vorgabewerten entsprechende digitale Werte erzeugen und direkt an die elektronische Steuerung 9 bzw. deren Mikrocontroller übermitteln kann, kann eine Empfangseinheit für die elektronische Steuerung 9 vorhanden sein, um die von dem Smartphone erzeugten digitalen Werte empfangen zu können.

Figur 2 zeigt ein Diagramm, welches die mit dem Bezugszeichen 13 gekennzeichnete CIE-Normfarbtafel 1931 enthält. Des Weiteren sind in dem Diagramm ein Farbort 14 des von einer zum Erzeugen von blauem Licht eingerichteten LED-Lichtquelle 4 erzeugten Lichts, ein Farbort 15 des von einer zum Erzeugen von rotem Licht eingerichteten LED-Lichtquelle 6 erzeugten Lichts sowie ein Farbort 16 des von einer zum Erzeugen von Konversionslicht mit einer in einem Konversionsbereich liegenden Farbe eingerichtete LED-Lichtquelle 5 erzeugten Lichts, wobei der Farbort 16 in einem grüngelben Farbbereich liegt. Ferner ist in dem Diagramm die Planck'sche Kurve 17 eingezeichnet. Die Farborte 14, 15 und 16 sind unter Ausbildung eines Dreiecks über Linien miteinander verbunden, wobei durch das Dreieck alle mit einer entsprechenden Anordnung 2 möglich einstellbaren Farborte des von der Anordnung 2 emittierten Lichts definiert sind.

Figur 3 zeigt einen Ausschnitt des in Figur 2 gezeigten Diagramms im Bereich des Farborts 14, der die Abhängigkeit des Farbortes 14 des von der zum Erzeugen von blauem Licht eingerichteten LED-Lichtquelle 4 erzeugten Lichts von der Stromstärke des diese LED-Lichtquelle 4 versorgenden Gleichstroms zeigt. Es ist für jede eingestellte Stromstärke ein Farbort 14 eingezeichnet, wobei der Farbort 14 mit dem größten y-Wert einer Stromstärke in Höhe von 1 mA und der Farbort 14 mit dem kleinsten y-Wert einer Stromstärke in Höhe von 200 mA zugeordnet ist. Die Farborte 14 wurden jeweils kurz nach dem Einschalten des Stroms durch die LED-Lichtquelle 4 bestimmt, um Temperatureffekte beim Betrieb der LED-Lichtquelle 4 mit Gleichstrom auszuschließen.

Figur 4 zeigt einen Ausschnitt des in Figur 2 gezeigten Diagramms im Bereich des Farborts 15, der die Abhängigkeit des Farbortes 15 des von der zum Erzeugen von rotem Licht eingerichteten LED-Lichtquelle 6 erzeugten Lichts von der Stromstärke des diese LED-Lichtquelle 6 versorgenden Gleichstroms zeigt. Es ist für jede eingestellte Stromstärke ein Farbort 15 eingezeichnet, wobei der Farbort 15 mit dem größten y-Wert einer Stromstärke in Höhe von 1 mA und der Farbort 15 mit dem kleinsten y-Wert einer Stromstärke in Höhe von 40 mA zugeordnet ist. Die Farborte 15 wurden jeweils kurz nach dem Einschalten des Stroms durch die LED-Lichtquelle 6 bestimmt, um Temperatureffekte beim Betrieb der LED-Lichtquelle 6 mit Gleichstrom auszuschließen.

Figur 5 zeigt ein Diagramm, das die CIE-Normfarbtafel 13 und Farborte 14, 15 und 16 von LED-Lichtquellen 4, 5 und 6 eines Ausführungsbeispiels für ein erfindungsgemäßes System 1 bei verschiedenen Temperaturen der LED-Lichtquellen 4, 5 und 6 in einem Bereich von etwa -40°C bis etwa 120 °C enthält. Dies ist genauer den Figuren 6 und 7 zu entnehmen.

Figur 6 zeigt einen Ausschnitt des in Figur 5 gezeigten Diagramms im Bereich des Farborts 14, der die Abhängigkeit des Farbortes 14 des von der zum Erzeugen von blauem Licht eingerichteten LED-Lichtquelle 4 erzeugten Lichts von der Temperatur dieser LED-Lichtquelle 4 zeigt. Es ist für verschiedene Temperaturen jeweils ein Farbort 14 eingezeichnet, wobei der Farbort 14 mit dem größten y-Wert der Temperatur 120°C und der Farbort 14 mit dem kleinsten y-Wert der Temperatur -40°C zugeordnet ist. Die in Figur 6 dargestellten Messwerte wurden mit Strompulsen mit einer Zeitdauer von 500ns und einer Wiederholrate von 500µs aufgenommen, um einen etwaigen Einfluss der Erwärmung der Sperrschicht der LED-Lichtquelle 4 ausschließen zu können.

Figur 7 zeigt einen weiteren Ausschnitt des in Figur 5 gezeigten Diagramms im Bereich des Farborts 15, der die Abhängigkeit des Farbortes 15 des von der zum Erzeugen von rotem Licht eingerichteten LED-Lichtquelle 6 erzeugten Lichts von der Temperatur dieser LED-Lichtquelle 6 zeigt. Es ist für verschiedene Temperaturen jeweils ein Farbort 15 eingezeichnet, wobei der Farbort 15 mit dem größten y-Wert der Temperatur -40°C und der Farbort 15 mit dem kleinsten y-Wert der Temperatur 120°C zugeordnet ist. Die in Figur 7 dargestellten Messwerte wurden mit Strompulsen mit einer Zeitdauer von 500ns und einer Wiederholrate von 500µs aufgenommen, um einen etwaigen Einfluss der Erwärmung der Sperrschicht der LED-Lichtquelle 6 ausschließen zu können.

Die in den Figuren 2 bis 7 gezeigten Abhängigkeiten der LED-Lichtquellen 4, 5 und 6 bzw. des von den LED-Lichtquellen 4, 5 und 6 jeweils erzeugten Lichts von der Temperatur der LED-Lichtquellen 4, 5 und 6 sowie der Stromstärke des jeweils die LED-Lichtquellen 4, 5 und 6 versorgenden Gleichstroms wird über entsprechende Abhängigkeiten enthaltende Kennlinien bzw. Kennlinienfelder bei der individuellen Versorgung der LED-Lichtquellen 4, 5 und 6 mit Gleichstrom berücksichtigt, um die Helligkeit eines von einer entsprechenden Anordnung 2 emittierten Lichts einstellen zu können, ohne den Farbort dieses additiv gemischten Lichts zu verändern.

Im Folgenden wird eine beispielhafte Ausführung des erfindungsgemäßen Verfahrens beschrieben, bei der eine Steuerung der Versorgung von n LED-Lichtquellen 1 bis n mit den individuellen Gleichströmen I₁ bis Iₙ auf spezielle Art und Weise erfolgt. Zu dieser Steuerung sind ein oder mehrere Kennlinien bzw. Kennfelder nötig, in welchen zum einen die Abhängigkeit des Farbortes bzw. der dominanten Wellenlänge λ_{d} des von der Anordnung 2 emittierten Lichts von den einzelnen Gleichströmen I₁ bis Iₙ durch die einzelnen LED-Lichtquellen 1 bis n berücksichtigt wird, ohne den Einfluss der jeweiligen Temperatur der einzelnen LED-Lichtquellen 1 bis n, welche, wie beschrieben, ermittelt wird, indem man die Gleichströme I₁ bis Iₙ durch die LED-Lichtquellen 1 bis n nur kurz einschaltet und dabei die dominante Wellenlänge erfasst. Die Abhängigkeit des Farbortes des von der Anordnung 2 emittierten Lichts von den einzelnen Gleichströmen I₁ bis Iₙ durch die einzelnen LED-Lichtquellen 1 bis n ist bei der herkömmlichen pulsbreiten-modulierten Ansteuerung von LED-Lichtquellen bewusst ausgeschaltet. Zum anderen berücksichtigt die wenigstens eine Kennlinie bzw. das wenigstens eine Kennfeld die zusätzliche Abhängigkeit des Farbortes des von der Anordnung 2 emittierten Lichts von den Temperaturen T der einzelnen LED-Lichtquellen 1 bis n bzw. den Temperaturen der Sperrschichten der einzelnen LED-Lichtquellen 1 bis n.

Es kann somit ein Kennfeld verwendet werden, in dem innerhalb von Wertebereichen für die einzelnen Größen alle möglichen n-Tupel für die Größen I₁ bis Iₙ, λ_{d}, Q(Helligkeit des von der Anordnung 2 emittierten Lichts), T enthalten sind. Für die Helligkeit Q kann theoretisch auch der in Lumen gemessene Lichtstrom PHI verwendet werden. Allerdings wird man in der Praxis eher dazu neigen, eine normierte Helligkeit, beispielsweise zwischen Null (bzw. einer Untergrenze, z.B. 10 % der maximal erreichbaren Helligkeit) und 100 % der maximal erreichbaren Helligkeit (diese kann auch abhängig vom Farbort sein) zu verwenden. Bei dem Kennfeld sind einzig die Ströme I₁ bis Iₙ echte unabhängige Parameter (innerhalb vorgegebener Wertebereiche). Die Parameter λ_{d} und Q sind abhängig von den unabhängigen Parametern I₁ bis Iₙ und resultieren aus den unabhängigen Parametern. Auch der Parameter T ist nicht vollkommen von den unabhängigen Parametern I₁ bis Iₙ unabhängig. Die unabhängigen Parameter I₁ bis Iₙ beeinflussen die Sperrschichttemperatur der jeweiligen LED-Lichtquelle 1 bis n. Allerdings hängt die jeweilige Sperrschichttemperatur zusätzlich von der jeweiligen Umgebungstemperatur und vom jeweiligen Wärmeübergangswiderstand ab, welcher für die Abgabe von Wärme von der jeweiligen Sperrschicht an die Umgebung maßgeblich ist.

In einem ersten Schritt können Startwerte für Ströme I0₁ bis I0n abhängig von vorgegebenen Werten für den Farbort bzw. λ_{d} und die gewünschte Helligkeit Q (z.B. 80 % der maximalen Helligkeit) ermittelt werden. Diese Startwerte können beispielsweise für eine normale Temperatur T aus dem großen Kennfeld entnommen werden. Stattdessen kann hierfür auch ein eigenes Kennfeld verwendet werden, welches die Werte für I0₁ bis I0ₙ, λ_{d} und Q für eine bestimmte Temperatur T (z.B. Zimmertemperatur) verknüpft.

In einem zweiten Schritt kann dann der Temperatureinfluss berücksichtigt werden, wobei ein Temperatursensor 7 einen Temperaturwert liefert, der bereits anfangs von einer Ausgangstemperatur abweicht. Aus dem Kennfeld, oder einem separaten Kennfeld, können dann neue Werte für die Gleichströme I₁ bis Iₙ für den neuen Temperaturwert entnommen und die LED-Lichtquellen 1 bis n entsprechend angesteuert werden.

Der zweite Schritt kann auch aufgeteilt werden in zwei Teilschritte, wobei in einem ersten Teilschritt nur der Temperatureinfluss auf die Gleichströme I₁ bis Iₙ korrigiert wird, um λ_{d} beizubehalten. Ein hierzu verwendetes Kennfeld kann nur die Temperaturabhängigkeit berücksichtigen, ohne den Einfluss der geänderten Gleichströme I₁ bis Iₙ auf den Farbort des von der Anordnung 2 emittierten Lichts zu berücksichtigen. Ein solches Kennfeld kann zur Steuerung/Reglung von gepulst angesteuerten LED-Lichtquellen 1 bis n genügen, da hier keine Abhängigkeit des Farborts des von der Anordnung 2 emittierten Lichts von den Gleichströmen I₁ bis Iₙ von Temperatureffekten besteht. In einem zweiten Teilschritt können dann die geänderten Gleichströme I₁ bis Iₙ mittels eines weiteren Kennfeldes, in dem die Abhängigkeit des Farborts des von der Anordnung 2 emittierten Lichts von den Gleichströmen I₁ bis Iₙ berücksichtigt ist, so korrigiert werden, dass der gewünschte Farbort des von der Anordnung 2 emittierten Lichts erreicht bzw. beibehalten wird. Die geänderten Gleichströme I₁ bis Iₙ werden dann wieder Einfluss auf die Temperatur T haben usw.. Auf die beschriebene Art und Weise kann ab drei solchen iterativen Schritten ein gewünschter Gleichgewichtszustand erreicht werden.

### Bezugszeichenliste:

- 1: System
- 2: Anordnung
- 3: Steuereinheit
- 4: LED-Lichtquelle
- 5: LED-Lichtquelle
- 6: LED-Lichtquelle
- 7: Temperatursensor
- 8: nichtflüchtiger elektronischer Speicher
- 9: elektronische Steuerung
- 10: Treiberschaltung
- 11: Treiberschaltung
- 12: Treiberschaltung
- 13: CIE-Normfarbtafel
- 14: Farbort
- 15: Farbort
- 16: Farbort
- 17: Planck'sche Kurve
- 18: Eingabeschnittstelle

## Patentansprüche

1. Verfahren zum Betreiben einer zum Emittieren von in seiner Helligkeit oder seinem Farbort einstellbarem Licht eingerichteten Anordnung (2), die wenigstens zwei elektrisch ansteuerbare LED-Lichtquellen (4, 5, 6) aufweist, welche sich in einer dominanten Wellenlänge des jeweils von ihnen erzeugten Lichts voneinander unterscheiden, wobei das von der Anordnung (2) emittierte Licht durch additives Mischen des von den einzelnen LED-Lichtquellen (4, 5, 6) jeweils erzeugten Lichts erzeugt wird, wobei die LED-Lichtquellen (4, 5, 6) derart individuell versorgt werden, dass eine vorgegebene dominante Wellenlänge des von der Anordnung (2) emittierten Lichts unabhängig von der jeweiligen Helligkeit des von der Anordnung (2) emittierten Lichts konstant ist oder dass eine vorgegebene Helligkeit des von der Anordnung (2) emittierten Lichts unabhängig von der jeweiligen dominanten Wellenlänge des von der Anordnung (2) emittierten Lichts konstant ist,
**dadurch gekennzeichnet,**
**dass** die Einstellung der vorgegebenen dominanten Wellenlänge des von der Anordnung (2) emittierten Lichts oder der vorgegebenen Helligkeit des von der Anordnung (2) emittierten Lichts durch eine Steuerung ohne geschlossene Rücckopplungsschleife erfolgt, indem
die wenigstens zwei LED-Lichtquellen (4, 5, 6) jeweils unter Berücksichtigung von wenigstens einer Kennlinie oder wenigstens einem Kennlinienfeld mit einem individuellen Versorgungsgleichstrom versorgt werden, wobei die wenigstens jeweils eine Kennlinie oder das wenigstens jeweils eine Kennlinienfeld eine vorgegebene Abhängigkeit der dominanten Wellenlänge des von dieser LED-Lichtquelle (4, 5, 6) erzeugten Lichts von einer Stromstärke eines diese LED-Lichtquelle (4, 5, 6) versorgenden individuellen Versorgungsgleichstroms wiedergibt,
wobei jeweils eine Temperatur der wenigstens zwei LED-Lichtquellen (4, 5, 6) oder eine Temperatur der Anordnung (2) erfasst wird und die wenigstens zwei LED-Lichtquellen (4, 5, 6) jeweils unter Berücksichtigung einer vorgegebenen Abhängigkeit der dominanten Wellenlänge des von der jeweiligen LED-Lichtquelle (4, 5, 6) erzeugten Lichts von der Temperatur dieser LED-Lichtquelle (4, 5, 6) oder unter Berücksichtigung einer vorgegebenen Abhängigkeit der dominanten Wellenlänge des von der Anordnung (2) emittierten Lichts von einer Temperatur der Anordnung (2) mit dem jeweiligen individuellen Versorgungsgleichstrom versorgt wird, wozu jeweils eine der wenigstens einen Kennlinie verwendet wird, welche die Abhängigkeit der dominanten Wellenlänge des von dieser LED-Lichtquelle (4, 5, 6) erzeugten Lichts von der Temperatur der jeweiligen LED-Lichtquelle (4, 5, 6) oder die Abhängigkeit der dominanten Wellenlänge des von dieser LED-Lichtquelle (4, 5, 6) erzeugten Lichts von der Temperatur der Anordnung (2) wiedergibt, wobei jeweils die eine der wenigstens eine Kennlinie während des Betriebs der Anordnung (2) dazu eingesetzt wird, eine temperaturabhängige Veränderung der dominanten Wellenlänge des von der jeweiligen LED-Lichtquelle (4, 5, 6) erzeugten Lichts zu kompensieren.

2. Verfahren zum Betreiben einer zum Emittieren von in seiner Helligkeit und seinem Farbort einstellbarem Licht eingerichteten Anordnung (2), die wenigstens drei elektrisch ansteuerbare LED-Lichtquellen (4, 5, 6) aufweist, welche sich in einer dominanten Wellenlänge des jeweils von ihnen erzeugten Lichts voneinander unterscheiden, wobei das von der Anordnung (2) emittierte Licht durch additives Mischen des von den einzelnen LED-Lichtquellen (4, 5, 6) jeweils erzeugten Lichts erzeugt wird, wobei die LED-Lichtquellen (4, 5, 6) derart individuell versorgt werden, dass eine vorgegebene dominante Wellenlänge des von der Anordnung (2) emittierten Lichts unabhängig von der jeweiligen Helligkeit des von der Anordnung (2) emittierten Lichts konstant ist und dass eine vorgegebene Helligkeit des von der Anordnung (2) emittierten Lichts unabhängig von der jeweiligen dominanten Wellenlänge des von der Anordnung (2) emittierten Lichts konstant ist,
**dadurch gekennzeichnet,**
**dass** die Einstellung der vorgegebenen dominanten Wellenlänge des von der Anordnung (2) emittierten Lichts und der vorgegebenen Helligkeit des von der Anordnung (2) emittierten Lichts durch eine Steuerung ohne geschlossene Rücckopplungsschleife erfolgt, indem
die wenigstens drei LED-Lichtquellen (4, 5, 6) jeweils unter Berücksichtigung von wenigstens einer Kennlinie oder wenigstens einem Kennlinienfeld mit einem individuellen Versorgungsgleichstrom versorgt werden, wobei die wenigstens jeweils eine Kennlinie oder das wenigstens jeweils eine Kennlinienfeld eine vorgegebene Abhängigkeit der dominanten Wellenlänge des von dieser LED-Lichtquelle (4, 5, 6) erzeugten Lichts von einer Stromstärke eines diese LED-Lichtquelle (4, 5, 6) versorgenden individuellen Versorgungsgleichstroms wiedergibt,
wobei jeweils eine Temperatur der wenigstens drei LED-Lichtquellen (4, 5, 6) oder eine Temperatur der Anordnung (2) erfasst wird und die wenigstens drei LED-Lichtquellen (4, 5, 6) jeweils unter Berücksichtigung einer vorgegebenen Abhängigkeit der dominanten Wellenlänge des von der jeweiligen LED-Lichtquelle (4, 5, 6) erzeugten Lichts von der Temperatur dieser LED-Lichtquelle (4, 5, 6) oder unter Berücksichtigung einer vorgegebenen Abhängigkeit der dominanten Wellenlänge des von der Anordnung (2) emittierten Lichts von einer Temperatur der Anordnung (2) mit dem jeweiligen individuellen Versorgungsgleichstrom versorgt wird, wozu jeweils eine der wenigstens einen Kennlinie verwendet wird, welche die Abhängigkeit der dominanten Wellenlänge des von dieser LED-Lichtquelle (4, 5, 6) erzeugten Lichts von der Temperatur der jeweiligen LED-Lichtquelle (4, 5, 6) oder die Abhängigkeit der dominanten Wellenlänge des von dieser LED-Lichtquelle (4, 5, 6) erzeugten Lichts von der Temperatur der Anordnung (2) wiedergibt, wobei jeweils die eine der wenigstens eine Kennlinie während des Betriebs der Anordnung (2) dazu eingesetzt wird, eine temperaturabhängige Veränderung der dominanten Wellenlänge des von der jeweiligen LED-Lichtquelle (4, 5, 6) erzeugten Lichts zu kompensieren.

3. Verfahren nach einem der Ansprüche 1 oder 2, **dadurch gekennzeichnet, dass** die LED-Lichtquellen (4, 5, 6) derart jeweils mit individuellem Versorgungsgleichstrom versorgt werden, dass der Farbort des jeweils von der Anordnung (2) emittierten Lichts in zumindest einem vorgegebenen Teilbereich eines Farbtemperaturbereichs von 1500 K bis 10000 K auf oder in der Nähe der Planck'schen Kurve (17) liegt.

4. Verfahren nach einem der Ansprüche 1 bis 3, **dadurch gekennzeichnet, dass** die LED-Lichtquellen (4, 5, 6) derart jeweils mit individuellem Versorgungsgleichstrom versorgt werden, dass der Farbort des jeweils von der Anordnung (2) emittierten Lichts innerhalb einer einem auf der Planck'schen Kurve (17) liegenden Bezugsfarbton zugeordneten MacAdam-Ellipse mit dem bevorzugten Wert 10, 6, 4, 3 oder kleiner liegt.

5. System (1) zum Erzeugen von in seiner Helligkeit oder seinem Farbort einstellbarem Licht, aufweisend wenigstens eine Anordnung (2) zum Emittieren von in seiner Helligkeit einstellbarem Licht und wenigstens eine zum Ansteuern der Anordnung (2) eingerichtete elektronische Steuereinheit (3), wobei die Anordnung (2) wenigstens zwei elektrisch ansteuerbare LED-Lichtquellen (4, 5, 6) aufweist, welche sich in einer dominanten Wellenlänge des jeweils von ihnen erzeugten Lichts voneinander unterscheiden, wobei die LED-Lichtquellen (4, 5, 6) derart ansteuerbar ausgebildet und zueinander angeordnet sind, dass das von der Anordnung (2) emittierte Licht durch additives Mischen des von den einzelnen LED-Lichtquellen (4, 5, 6) jeweils erzeugten Lichts erzeugt wird, wobei die Steuereinheit derart eingerichtet ist, dass die LED-Lichtquellen (4, 5, 6) derart individuell versorgt werden, dass eine vorgegebene dominante Wellenlänge des von der Anordnung (2) emittierten Lichts unabhängig von der jeweiligen Helligkeit des von der Anordnung (2) emittierten Lichts konstant ist oder dass eine vorgegebene Helligkeit des von der Anordnung (2) emittierten Lichts unabhängig von der jeweiligen dominanten Wellenlänge des von der Anordnung (2) emittierten Lichts konstant ist,
**dadurch gekennzeichnet,**
die Einstellung der vorgegebenen dominanten Wellenlänge des von der Anordnung (2) emittierten Lichts oder der vorgegebenen Helligkeit des von der Anordnung (2) emittierten Lichts durch eine Steuerung ohne geschlossene Rückkopplungsschleife erfolgt, wozu
wenigstens ein nichtflüchtiger elektronischer Speicher (8) vorgesehen ist, in dem wenigstens eine Kennlinie oder wenigstens ein Kennlinienfeld für jede LED-Lichtquelle (4, 5, 6) gespeichert ist, wobei die wenigstens eine Kennlinie oder das wenigstens eine Kennlinienfeld eine vorgegebene Abhängigkeit der dominanten Wellenlänge des von der jeweiligen LED-Lichtquelle (4, 5, 6) erzeugten Lichts von einer Stromstärke eines diese LED-Lichtquelle (4, 5, 6) versorgenden individuellen Versorgungsgleichstroms wiedergibt, und
dass die elektronische Steuereinheit (3) derart eingerichtet ist, dass die wenigstens zwei LED-Lichtquellen (4, 5, 6) jeweils unter Berücksichtigung der wenigstens einen Kennlinie oder des wenigstens einen Kennlinienfelds individuell mit einem individuellen Versorgungsgleichstrom versorgt werden, wobei
das System wenigstens einen Temperatursensor (7) umfasst, mit denen eine jeweilige Temperatur der wenigstens zwei LED-Lichtquellen (4, 5, 6) oder mit dem eine Temperatur der Anordnung (2) erfassbar ist, wobei die elektronische Steuereinheit (3) derart eingerichtet ist, dass die wenigstens zwei LED-Lichtquellen (4, 5, 6) jeweils unter Berücksichtigung einer vorgegebenen Abhängigkeit der dominanten Wellenlänge des von der jeweiligen LED-Lichtquelle (4, 5, 6) erzeugten Lichts von der Temperatur dieser LED-Lichtquelle (4, 5, 6) oder unter Berücksichtigung einer vorgegebenen Abhängigkeit der dominanten Wellenlänge des von der Anordnung (2) emittierten Lichts von einer Temperatur der Anordnung (2) mit individuellem Versorgungsgleichstrom versorgt werden, wozu jeweils eine der wenigstens einen Kennlinie in dem nichtflüchtigen elektronischen Speicher (8) gespeichert ist, welche die Abhängigkeit der dominanten Wellenlänge des von dieser LED-Lichtquelle (4, 5, 6) erzeugten Lichts von der Temperatur der jeweiligen LED-Lichtquelle (4, 5, 6) oder die Abhängigkeit der dominanten Wellenlänge des von dieser LED-Lichtquelle (4, 5, 6) erzeugten Lichts von der Temperatur der Anordnung (2) wiedergibt, wobei jeweils die eine der wenigstens eine Kennlinie während des Betriebs der Anordnung (2) dazu eingesetzt wird, eine temperaturabhängige Veränderung der dominanten Wellenlänge des von der wenigstens einen der jeweiligen LED-Lichtquellen (4, 5, 6) erzeugten Lichts zu kompensieren.

6. System (1) zum Erzeugen von in seiner Helligkeit und seinem Farbort einstellbarem Licht, aufweisend wenigstens eine Anordnung (2) zum Emittieren von in seiner Helligkeit einstellbarem Licht und wenigstens eine zum Ansteuern der Anordnung (2) eingerichtete elektronische Steuereinheit (3), wobei die Anordnung (2) wenigstens drei elektrisch ansteuerbare LED-Lichtquellen (4, 5, 6) aufweist, welche sich in einer dominanten Wellenlänge des jeweils von ihnen erzeugten Lichts voneinander unterscheiden, wobei die LED-Lichtquellen (4, 5, 6) derart ansteuerbar ausgebildet und zueinander angeordnet sind, dass das von der Anordnung (2) emittierte Licht durch additives Mischen des von den einzelnen LED-Lichtquellen (4, 5, 6) jeweils erzeugten Lichts erzeugt wird, wobei die Steuereinheit derart eingerichtet ist, dass die LED-Lichtquellen (4, 5, 6) derart individuell versorgt werden, dass eine vorgegebene dominante Wellenlänge des von der Anordnung (2) emittierten Lichts unabhängig von der jeweiligen Helligkeit des von der Anordnung (2) emittierten Lichts konstant ist und dass eine vorgegebene Helligkeit des von der Anordnung (2) emittierten Lichts unabhängig von der jeweiligen dominanten Wellenlänge des von der Anordnung (2) emittierten Lichts konstant ist,
**dadurch gekennzeichnet,**
die Einstellung der vorgegebenen dominanten Wellenlänge des von der Anordnung (2) emittierten Lichts oder der vorgegebenen Helligkeit des von der Anordnung (2) emittierten Lichts durch eine Steuerung ohne geschlossene Rückkopplungsschleife erfolgt, wozu
wenigstens ein nichtflüchtiger elektronischer Speicher (8) vorgesehen ist, in dem wenigstens eine Kennlinie oder wenigstens ein Kennlinienfeld für jede LED-Lichtquelle (4, 5, 6) gespeichert ist, wobei die wenigstens eine Kennlinie oder das wenigstens eine Kennlinienfeld eine vorgegebene Abhängigkeit der dominanten Wellenlänge des von der jeweiligen LED-Lichtquelle (4, 5, 6) erzeugten Lichts von einer Stromstärke eines diese LED-Lichtquelle (4, 5, 6) versorgenden individuellen Versorgungsgleichstroms wiedergibt, und
dass die elektronische Steuereinheit (3) derart eingerichtet ist, dass die wenigstens drei LED-Lichtquellen (4, 5, 6) jeweils unter Berücksichtigung der wenigstens einen Kennlinie oder des wenigstens einen Kennlinienfelds individuell mit einem individuellen Versorgungsgleichstrom versorgt werden, wobei
das System wenigstens einen Temperatursensor (7) umfasst, mit denen eine jeweilige Temperatur der wenigstens zwei LED-Lichtquellen (4, 5, 6) oder mit dem eine Temperatur der Anordnung (2) erfassbar ist, wobei die elektronische Steuereinheit (3) derart eingerichtet ist, dass die wenigstens drei LED-Lichtquellen (4, 5, 6) jeweils unter Berücksichtigung einer vorgegebenen Abhängigkeit der dominanten Wellenlänge des von der jeweiligen LED-Lichtquelle (4, 5, 6) erzeugten Lichts von der Temperatur dieser LED-Lichtquelle (4, 5, 6) oder unter Berücksichtigung einer vorgegebenen Abhängigkeit der dominanten Wellenlänge des von der Anordnung (2) emittierten Lichts von einer Temperatur der Anordnung (2) mit individuellem Versorgungsgleichstrom versorgt werden, wozu jeweils eine der wenigstens einen Kennlinie in dem nichtflüchtigen elektronischen Speicher (8) gespeichert ist, welche die Abhängigkeit der dominanten Wellenlänge des von dieser LED-Lichtquelle (4, 5, 6) erzeugten Lichts von der Temperatur der jeweiligen LED-Lichtquelle (4, 5, 6) oder die Abhängigkeit der dominanten Wellenlänge des von dieser LED-Lichtquelle (4, 5, 6) erzeugten Lichts von der Temperatur der Anordnung (2) wiedergibt, wobei jeweils die eine der wenigstens eine Kennlinie während des Betriebs der Anordnung (2) dazu eingesetzt wird, eine temperaturabhängige Veränderung der dominanten Wellenlänge des von der wenigstens einen der jeweiligen LED-Lichtquellen (4, 5, 6) erzeugten Lichts zu kompensieren.

7. System (1) nach Anspruch 5 oder 6, **dadurch gekennzeichnet, dass** die LED-Lichtquellen (4, 5, 6) der Anordnung umfassen
- wenigstens eine zum Erzeugen von blauem Licht eingerichtete LED-Lichtquelle (4), welche zumindest eine Leuchtdiode aufweist,
- wenigstens eine zum Erzeugen von Konversionslicht mit einer in einem Konversionsbereich liegenden Farbe eingerichtete LED-Lichtquelle (5), die zumindest eine zum Erzeugen von blauem Licht eingerichtete Leuchtdiode und zumindest eine zur Photolumineszenz eingerichtete Konversionseinheit aufweist, und/oder
- wenigstens eine zum Erzeugen von rotem oder grünem Licht eingerichteten LED-Lichtquelle (6), welche zumindest eine Leuchtdiode aufweist.

## Claims

1. Method for operating an arrangement (2) designed to emit light that can be adjusted in brightness or colour coordinate, which has at least two electrically controllable LED light sources (4, 5, 6) that differ in a dominant wavelength of the light they generate, wherein the light emitted by the arrangement (2) is generated by additive mixing of the light generated by each LED light source (4, 5, 6), the LED light sources (4, 5, 6) being supplied individually in such a way that a predefined dominant wavelength of the light emitted by the arrangement (2) is constant regardless of the respective brightness of the light emitted by the arrangement (2), or that a predefined brightness of the light emitted by the arrangement (2) is constant regardless of the respective dominant wavelength of the light emitted by the arrangement (2),
**characterized in that**
the predefined dominant wavelength of the light emitted by the arrangement (2) or the predefined brightness of the light emitted by the arrangement (2) is set by a control system without a closed feedback loop, by
the at least two LED light sources (4, 5, 6) each being supplied with an individual DC supply current, taking into account at least one characteristic curve or at least one characteristic curve family, wherein each at least one characteristic curve or each at least one characteristic curve family reproduces a predefined dependency of the dominant wavelength of the light generated by that LED light source (4, 5, 6) on a current strength of an individual DC supply current supplying that LED light source (4, 5, 6),
wherein in each case a temperature of the at least two LED light sources (4, 5, 6) or a temperature of the arrangement (2) is detected and the at least two LED light sources (4, 5, 6) are each supplied with the respective individual DC supply current, taking into account a predefined dependence of the dominant wavelength of the light generated by the respective LED light source (4, 5, 6) on the temperature of that LED light source (4, 5, 6) or taking into account a predefined dependence of the dominant wavelength of the light emitted by the arrangement (2) on a temperature of the arrangement (2), for which purpose one of the at least one characteristic curves is used that reflects the dependence of the dominant wavelength of the light generated by that LED light source (4, 5, 6) on the temperature of the respective LED light source (4, 5, 6) or the dependence of the dominant wavelength of the light generated by that LED light source (4, 5, 6) on the temperature of the arrangement (2), wherein in each case during the operation of the arrangement (2) the one of the at least one characteristic curves is used to compensate for a temperature-dependent change in the dominant wavelength of the light generated by the respective LED light source (4, 5, 6).

2. Method for operating an arrangement (2) designed to emit light that can be adjusted in brightness or colour coordinate, which has at least three electrically controllable LED light sources (4, 5, 6) that differ in a dominant wavelength of the light they generate, wherein the light emitted by the arrangement (2) is generated by additive mixing of the light generated by each LED light source (4, 5, 6), the LED light sources (4, 5, 6) being supplied individually in such a way that a predefined dominant wavelength of the light emitted by the arrangement (2) is constant regardless of the respective brightness of the light emitted by the arrangement (2), or that a predefined brightness of the light emitted by the arrangement (2) is constant regardless of the respective dominant wavelength of the light emitted by the arrangement (2),
**characterized in that**
the predefined dominant wavelength of the light emitted by the arrangement (2) or the predefined brightness of the light emitted by the arrangement (2) is set by a control system without a closed feedback loop, by the at least three LED light sources (4, 5, 6) each being supplied with an individual DC supply current, taking into account at least one characteristic curve or at least one characteristic curve family, wherein each at least one characteristic curve or each at least one characteristic curve family reproduces a predefined dependency of the dominant wavelength of the light generated by that LED light source (4, 5, 6) on a current strength of an individual DC supply current supplying that LED light source (4, 5, 6),
wherein in each case a temperature of the at least three LED light sources (4, 5, 6) or a temperature of the arrangement (2) is detected and the at least three LED light sources (4, 5, 6) are each supplied with the respective individual DC supply current, taking into account a predefined dependence of the dominant wavelength of the light generated by the respective LED light source (4, 5, 6) on the temperature of that LED light source (4, 5, 6) or taking into account a predefined dependence of the dominant wavelength of the light emitted by the arrangement (2) on a temperature of the arrangement (2), for which purpose one of the at least one characteristic curves is used that reflects the dependence of the dominant wavelength of the light generated by that LED light source (4, 5, 6) on the temperature of the respective LED light source (4, 5, 6) or the dependence of the dominant wavelength of the light generated by that LED light source (4, 5, 6) on the temperature of the arrangement (2), wherein in each case during the operation of the arrangement (2) the one of the at least one characteristic curves is used to compensate for a temperature-dependent change in the dominant wavelength of the light generated by the respective LED light source (4, 5, 6).

3. Method according to either of Claims 1 or 2, **characterized in that** the LED light sources (4, 5, 6) are each supplied with individual DC supply currents in such a way that the colour coordinate of the light emitted by the arrangement (2) lies on or near the Planck curve (17) in at least one predefined sub-range of a colour temperature range of 1,500 K to 10,000 K.

4. Method according to any one of Claims 1 to 3, **characterized in that** the LED light sources (4, 5, 6) are each supplied with individual DC supply current in such a way that the colour coordinate of the light emitted by the arrangement (2) lies within a MacAdam ellipse assigned to a reference colour tone on the Planck curve (17) with the preferred value of 10, 6, 4, 3 or less.

5. System (1) for generating light adjustable in its brightness or colour coordinate, having at least one arrangement (2) for emitting light that can be adjusted in brightness and at least one electronic control unit (3), configured to control the arrangement (2), wherein the arrangement (2) has at least two electrically controllable LED light sources (4, 5, 6) that differ in a dominant wavelength of the light they each generate, wherein the LED light sources (4, 5, 6) are designed to be controllable and arranged with respect to each other in such a way that the light emitted by the arrangement (2) is generated by additive mixing of the light generated by each individual LED light source (4, 5, 6), the control unit being configured in such a way that the LED light sources (4, 5, 6) are supplied individually in such a way that a predefined dominant wavelength of the light emitted by the arrangement (2) is constant regardless of the respective brightness of the light emitted by the arrangement (2), or that a predefined brightness of the light emitted by the arrangement (2) is constant regardless of the respective dominant wavelength of the light emitted by the arrangement (2),
**characterized in that**
the predefined dominant wavelength of the light emitted by the arrangement (2) or the predefined brightness of the light emitted by the arrangement (2) is set by a control system without a closed feedback loop, for which purpose
at least one non-volatile electronic memory (8) is provided, which stores at least one characteristic curve or at least one characteristic curve family for each LED light source (4, 5, 6), wherein the at least one characteristic curve or the at least one characteristic curve family reproduces a predefined dependency of the dominant wavelength of the light generated by the respective LED light source (4, 5, 6) on a current strength of an individual DC supply current supplying that LED light source (4, 5, 6), and
that the electronic control unit (3) is configured in such a way that the at least two LED light sources (4, 5, 6) are individually supplied with an individual supply DC current, taking into account the at least one characteristic curve or the at least one characteristic curve family, wherein
the system comprises at least one temperature sensor (7) which detects a respective temperature of the at least two LED light sources (4, 5, 6) or a temperature of the arrangement (2), the electronic control unit (3) being configured in such a way that the at least two LED light sources (4, 5, 6) are each supplied with an individual DC supply current, taking into account a predefined dependence of the dominant wavelength of the light generated by the respective LED light source (4, 5, 6) on the temperature of that LED light source (4, 5, 6) or taking into account a predefined dependence of the dominant wavelength of the light emitted by the arrangement (2) on a temperature of the arrangement (2), for which purpose the non-volatile electronic memory (8) stores one of the at least one characteristic curves which reflects the dependence of the dominant wavelength of the light generated by that LED light source (4, 5, 6) on the temperature of the respective LED light source (4, 5, 6) or the dependence of the dominant wavelength of the light generated by that LED light source (4, 5, 6) on the temperature of the arrangement (2), wherein in each case during the operation of the arrangement (2) the one of the at least one characteristic curves is used to compensate for a temperature-dependent change in the dominant wavelength of the light generated by the respective LED light source (4, 5, 6).

6. System (1) for generating light adjustable in its brightness and colour coordinate, having at least one arrangement (2) for emitting light that can be adjusted in brightness and at least one electronic control unit (3), configured to control the arrangement (2), wherein the arrangement (2) has at least three electrically controllable LED light sources (4, 5, 6) that differ in a dominant wavelength of the light they generate, wherein the LED light sources (4, 5, 6) are designed to be controllable and are arranged with respect to each other in such a way that the light emitted by the arrangement (2) is generated by additive mixing of the light generated by each individual LED light source (4, 5, 6), the control unit being configured in such a way that the LED light sources (4, 5, 6) are supplied individually in such a way that a predefined dominant wavelength of the light emitted by the arrangement (2) is constant regardless of the respective brightness of the light emitted by the arrangement (2), or that a predefined brightness of the light emitted by the arrangement (2) is constant regardless of the respective dominant wavelength of the light emitted by the arrangement (2),
**characterized in that**
the predefined dominant wavelength of the light emitted by the arrangement (2) or the predefined brightness of the light emitted by the arrangement (2) is set by a control system without a closed feedback loop, for which purpose
at least one non-volatile electronic memory (8) is provided, which stores at least one characteristic curve or at least one characteristic curve family for each LED light source (4, 5, 6), wherein the at least one characteristic curve or the at least one characteristic curve family reproduces a predefined dependency of the dominant wavelength of the light generated by the respective LED light source (4, 5, 6) on a current strength of an individual DC supply current supplying that LED light source (4, 5, 6), and
that the electronic control unit (3) is configured in such a way that the at least three LED light sources (4, 5, 6) are individually supplied with an individual supply DC current, taking into account the at least one characteristic curve or the at least one characteristic curve family, wherein
the system comprises at least one temperature sensor (7) which can detect a respective temperature of the at least two LED light sources (4, 5, 6) or a temperature of the arrangement (2), the electronic control unit (3) being configured in such a way that the at least three LED light sources (4, 5, 6) are each supplied with an individual DC supply current, taking into account a predefined dependence of the dominant wavelength of the light generated by the respective LED light source (4, 5, 6) on the temperature of that LED light source (4, 5, 6) or taking into account a predefined dependence of the dominant wavelength of the light emitted by the arrangement (2) on a temperature of the arrangement (2), for which purpose the non-volatile electronic memory (8) stores one of the at least one characteristic curves which reflects the dependence of the dominant wavelength of the light generated by that LED light source (4, 5, 6) on the temperature of the respective LED light source (4, 5, 6) or the dependence of the dominant wavelength of the light generated by that LED light source (4, 5, 6) on the temperature of the arrangement (2), wherein in each case during the operation of the arrangement (2) the one of the at least one characteristic curves is used to compensate for a temperature-dependent change in the dominant wavelength of the light generated by the respective LED light source (4, 5, 6).

7. System (1) according to Claim 5 or 6, **characterized in that** the LED light sources (4, 5, 6) of the arrangement comprise
- at least one LED light source (4) configured to generate blue light, which has at least one light-emitting diode,
- at least one LED light source (5), designed to generate conversion light with a colour located in a conversion range, which has at least one light-emitting diode configured to generate blue light and at least one conversion unit configured for photoluminescence, and/or
- at least one LED light source (6) configured to produce red or green light, which has at least one light-emitting diode.

## Revendications

1. Procédé de fonctionnement d'un dispositif (2) agencé pour émettre de la lumière réglable dans sa luminosité et sa localisation chromatique, qui comporte au moins deux sources de lumière à diodes électroluminescentes [DEL] (4, 5, 6) électriquement pilotables, lesquelles se différencient l'une de l'autre dans une longueur d'onde dominante de la lumière respectivement produite par elles, sachant que la lumière émise par le dispositif (2) est produite par mélange additif de la lumière respectivement produite par les sources de lumière à DEL (4, 5, 6) individuelles, sachant que les sources de lumière à DEL (4, 5, 6) sont alimentées individuellement de telle sorte qu'une longueur d'onde dominante prédéfinie de la lumière émise par le dispositif (2) est constante indépendamment de la luminosité respective de la lumière émise par le dispositif (2) ou qu'une luminosité prédéfinie de la lumière émise par le dispositif (2) est constante indépendamment de la longueur d'onde dominante respective de la lumière émise par le dispositif (2),
**caractérisé en ce que**
le réglage de la longueur d'onde dominante prédéfinie de la lumière émise par le dispositif (2) ou de la luminosité prédéfinie de la lumière émise par le dispositif (2) a lieu par une commande sans boucle de rétroaction fermée,
au moins les deux sources de lumière à DEL (4, 5, 6) étant respectivement alimentées avec un courant continu d'alimentation individuel en tenant compte d'au moins une caractéristique ou au moins d'un réseau de caractéristiques, sachant que respectivement au moins une caractéristique ou respectivement au moins un réseau de caractéristiques restitue un fait prédéfini que la longueur d'onde dominante de la lumière produite par cette source de lumière à DEL (4, 5, 6) dépende d'une intensité de courant d'un courant continu d'alimentation individuel alimentant cette source de lumière à DEL (4, 5, 6),
sachant qu'une température d'au moins deux sources de lumière à DEL (4, 5, 6) ou une température du dispositif (2) est respectivement saisie et au moins deux sources de lumière à DEL (4, 5, 6) sont respectivement alimentées avec le courant continu d'alimentation individuel en tenant compte d'un fait prédéfini que la longueur d'onde dominante de la lumière produite par la source de lumière à DEL respective (4, 5, 6) dépende de la température de cette source de lumière à DEL (4, 5, 6) ou en tenant compte d'un fait prédéfini que la longueur d'onde dominante de la lumière émise par le dispositif (2) dépende d'une température du dispositif (2), ce pourquoi au moins une des caractéristiques est respectivement utilisée, laquelle restitue le fait que la longueur d'onde dominante de la lumière produite par cette source de lumière à DEL (4, 5, 6) dépende de la température de la source de lumière à DEL (4, 5, 6) respective ou le fait ,que la longueur d'onde de la lumière produite par cette source de lumière à DEL (4, 5, 6) dépende de la température du dispositif (2), sachant qu'au moins une des caractéristiques est respectivement utilisée pendant le fonctionnement du dispositif (2) pour compenser une variation fonction de la température de la longueur d'onde dominante de la lumière produite par la source de lumière à DEL (4, 5, 6) respective.

2. Procédé de fonctionnement d'un dispositif (2) agencé pour émettre de la lumière réglable dans sa luminosité et sa localisation chromatique, qui comporte au moins trois sources de lumière à DEL (4, 5, 6) électriquement pilotables, lesquelles se différencient l'une de l'autre dans une longueur d'onde dominante de la lumière produite par elles, sachant que la lumière émise par le dispositif (2) est produite par mélange additif de la lumière produite respectivement par les sources de lumière à DEL (4, 5, 6) respectives, sachant que les sources de lumière à DEL (4, 5, 6) sont individuellement alimentées de telle sorte qu'une longueur d'onde dominante prédéfinie de la lumière émise par le dispositif (2) est constante indépendamment de la luminosité respective de la lumière émise par le dispositif (2) et qu'une luminosité prédéfinie de la lumière émise par le dispositif (2) est constante indépendamment de la longueur d'onde dominante respective de la lumière émise par le dispositif (2),
**caractérisé en ce que**
le réglage de la longueur d'onde dominante prédéfinie de la lumière émise par le dispositif (2) ou de la luminosité prédéfinie de la lumière émise par le dispositif (2) a lieu par une commande sans boucle de rétroaction fermée, au moins les trois sources de lumière à DEL (4, 5, 6) étant respectivement alimentées avec un courant continu d'alimentation individuel en tenant compte d'au moins une caractéristique ou au moins d'un réseau de caractéristiques, sachant que respectivement au moins une caractéristique ou respectivement au moins un réseau de caractéristiques restitue un fait prédéfini que la longueur d'onde dominante de la lumière produite par cette source de lumière à DEL (4, 5, 6) dépende d'une intensité de courant d'un courant continu d'alimentation individuel alimentant cette source de lumière à DEL (4, 5, 6),
sachant qu'une température d'au moins trois sources de lumière à DEL (4, 5, 6) ou une température du dispositif (2) est respectivement saisie et au moins trois sources de lumière à DEL (4, 5, 6) sont respectivement alimentées avec le courant continu d'alimentation individuel respectif en tenant compte d'un fait prédéfini que la longueur d'onde dominante de la lumière produite par la source de lumière à DEL (4, 5, 6) respective dépende de la température de cette source de lumière à DEL (4, 5, 6) ou en tenant compte d'un fait prédéfini que la longueur d'onde dominante de la lumière émise par le dispositif (2) dépende d'une température du dispositif (2), ce pourquoi au moins une des caractéristiques est respectivement utilisée, laquelle restitue le fait que la longueur d'onde dominante de la lumière produite par cette source de lumière à DEL (4, 5, 6) dépende de la température de la source de lumière à DEL (4, 5, 6) respective ou que la longueur d'onde de la lumière produite par cette source de lumière à DEL (4, 5, 6) dépende de la température du dispositif (2), sachant qu'au moins une des caractéristiques est respectivement utilisée pendant le fonctionnement du dispositif (2) pour compenser une variation fonction de la température de la longueur d'onde dominante de la lumière produite par la source de lumière à DEL (4, 5, 6) respective.

3. Procédé selon l'une quelconque des revendications 1 ou 2, **caractérisé en ce que** les sources de lumière à DEL (4, 5, 6) sont respectivement alimentées avec un courant continu d'alimentation individuel de telle sorte que la localisation chromatique de la lumière émise respectivement par le dispositif (2) se situe dans au moins une partie de gamme prédéfinie d'une gamme de températures chromatique de 1500 K à 10000 K sur ou à proximité d'une courbe de Planck (17).

4. Procédé selon l'une quelconque des revendications 1 à 3, **caractérisé en ce que** les sources de lumière à DEL (4, 5, 6) sont alimentées respectivement avec du courant continu d'alimentation de telle sorte que la localisation chromatique de la lumière respectivement émise par le dispositif (2) se situe à l'intérieur d'une ellipse de Mac Adam attribuée à la nuance chromatique de référence se situant sur la courbe de Planck (17) avec la valeur préférée de 10, 6, 4, 3 ou moins.

5. Système (1) de production de lumière réglable dans sa luminosité ou sa localisation chromatique, comportant au moins un dispositif (2) pour émettre de la lumière réglable dans sa luminosité et au moins une unité de commande (3) électronique agencée pour piloter le dispositif (2), sachant que le dispositif (2) comporte au moins deux sources de lumière à DEL électriquement pilotables (4, 5, 6), lesquelles se différencient dans une longueur d'onde dominante de la lumière respectivement produite par elles, sachant que les sources de lumière à DEL (4, 5, 6) sont constituées pilotables et disposées l'une par rapport à l'autre de telle sorte que la lumière émise par le dispositif (2) est produite par mélange additif de la lumière respectivement produite par les sources de lumière à DEL individuelles (4, 5, 6), sachant que l'unité de commande est agencée de telle manière que les sources de lumière à DEL (4, 5, 6) sont alimentées individuellement de telle sorte qu'une longueur d'onde dominante prédéfinie de la lumière émise par le dispositif (2) est constante indépendamment de la luminosité respective de la lumière émise par le dispositif (2) ou qu'une luminosité prédéfinie de la lumière émise par le dispositif (2) est constante indépendamment de la longueur d'onde dominante respective de la lumière émise par le dispositif (2),
**caractérisé en ce que**
le réglage de la longueur d'onde dominante prédéfinie de la lumière émise par le dispositif (2) ou de la luminosité prédéfinie de la lumière émise par le dispositif (2) a lieu par une commande sans boucle de rétroaction fermée, ce pour quoi
au moins une mémoire électronique non volatile (8) est prévue, dans laquelle au moins une caractéristique ou au moins un réseau de caractéristiques pour chaque source de lumière à DEL (4, 5, 6) est mémorisé, sachant qu'au moins une caractéristique ou au moins un réseau de caractéristiques restitue un fait prédéfini que la longueur d'onde dominante de la lumière produite par la source de lumière à DEL respective (4, 5, 6) dépende
d'une intensité de courant d'un courant continu d'alimentation individuel alimentant cette source de lumière à DEL (4, 5, 6), et
**en ce que** l'unité de commande électronique (3) est agencée de telle manière qu'au moins deux sources de lumière à DEL (4, 5, 6) sont respectivement alimentées individuellement avec un courant continu d'alimentation individuel en tenant compte d'au moins une caractéristique ou d'au moins un réseau de caractéristiques, sachant que
le système comprend au moins un capteur de température (7) avec lequel une température respective d'au moins deux sources de lumière à DEL (4, 5, 6) ou avec lequel une température du dispositif (2) peut être saisie, sachant que l'unité de commande électronique (3) est agencée de telle sorte qu'au moins deux sources de lumière à DEL (4, 5, 6) sont alimentées avec un courant continu d'alimentation individuel en tenant compte respectivement d'un fait prédéfini que la longueur d'onde dominante de la lumière produite par la source de lumière à DEL (4, 5, 6) respective dépende de la température de cette source de lumière à DEL (4, 5, 6) ou en tenant compte d'un fait que la longueur d'onde dominante de la lumière émise par le dispositif (2) dépende d'une température du dispositif (2), ce pourquoi au moins une des caractéristiques est respectivement mémorisée dans la mémoire électronique non volatile (8), laquelle restitue le fait que la longueur d'onde dominante de la lumière produite par cette source de lumière à DEL (4, 5, 6) dépende de la température de la source de lumière à DEL (4, 5, 6) respective ou que la longueur d'onde dominante de la lumière produite par cette source de lumière à DEL (4, 5, 6) dépende de la température du dispositif (2), sachant qu'au moins une caractéristique est utilisée pendant le fonctionnement du dispositif (2) pour compenser une variation fonction de la température de la longueur d'onde dominante de la lumière produite par au moins une des sources de lumière à DEL (4, 5, 6) respectives.

6. Système (1) de production de lumière pouvant être réglée dans sa luminosité et sa localisation chromatique, comportant au moins un dispositif (2) pour émettre de la lumière réglable dans sa luminosité et au moins une unité de commande (3) électronique agencée pour piloter le dispositif (2), sachant que le dispositif (2) comporte au moins trois sources de lumière à DEL pilotables électriquement (4, 5, 6), lesquelles se différencient l'une de l'autre dans une longueur d'onde dominante de
la lumière respectivement produite par elles, sachant que les sources de lumière à DEL (4, 5, 6) sont constituées pilotables et disposées l'une par rapport à l'autre de telle sorte que la lumière émise par le dispositif (2) est produite par un mélange additif de la lumière respectivement produite par les sources de lumière à DEL (4, 5, 6) individuelles, sachant que l'unité de commande est agencée de telle manière que les sources de lumière à DEL (4, 5, 6) sont individuellement alimentées de telle sorte qu'une longueur d'onde dominante prédéfinie de la lumière émise par le dispositif (2) est constante indépendamment de la luminosité respective de la lumière émise par le dispositif (2) et qu'une luminosité prédéfinie de la lumière émise par le dispositif (2) est constante indépendamment de la longueur d'onde dominante respective de la lumière émise par le dispositif (2),
**caractérisé en ce que**
le réglage de la longueur d'onde dominante prédéfinie de la lumière émise par le dispositif (2) ou de la luminosité prédéfinie de la lumière émise par le dispositif (2) a lieu par une commande sans boucle de rétroaction fermée, ce pourquoi
au moins une mémoire électronique non volatile (8) est prévue, dans laquelle au moins une caractéristique ou au moins un réseau de caractéristiques est mémorisé pour chaque source de lumière à DEL (4, 5, 6), sachant qu'au moins une caractéristiques ou au moins un réseau de caractéristiques restitue un fait prédéfini que la longueur d'onde dominante de la lumière produite par la source de lumière à DEL (4, 5, 6) respective dépende d'une intensité de courant d'un courant continu d'alimentation individuel alimentant cette source de lumière à DEL (4, 5, 6), et
**en ce que** l'unité de commande électronique (3) est agencée de telle manière qu'au moins trois sources de lumière à DEL (4, 5, 6) sont alimentées individuellement avec un courant continu d'alimentation individuel en tenant compte respectivement d'au moins une caractéristique ou d'au moins un réseau de caractéristiques, sachant que
le système comprend au moins un capteur de température (7) avec lequel une température respective d'au moins deux sources de lumière à DEL (4, 5, 6) ou avec lequel une température du dispositif (2) peut être saisie, sachant que l'unité de commande électronique (3) est agencée de telle sorte qu'au moins trois sources de lumière à DEL (4, 5, 6) sont alimentées individuellement avec un courant continu d'alimentation individuel en tenant compte d'un fait prédéfini que la longueur d'onde dominante de la lumière produite par la source de lumière à DEL (4, 5, 6) respective dépende de la température de cette source de lumière à DEL (4, 5, 6) ou en tenant compte d'un fait prédéfini que la longueur d'onde dominante de la lumière émise par le dispositif (2) dépende d'une température du dispositif (2), ce pourquoi au moins une des caractéristiques est mémorisée dans la mémoire électronique non volatile (8), laquelle restitue le fait que la longueur d'onde dominante de la lumière produite par cette source de lumière à DEL (4, 5, 6) dépende de la température de la source de lumière à DEL (4, 5, 6) respective ou que la longueur d'onde dominante de la lumière produite par cette source de lumière à DEL (4, 5, 6) dépende de la température du dispositif (2), sachant qu'au moins une caractéristique est respectivement utilisée pendant le fonctionnement du dispositif (2) pour compenser une variation fonction de la température de la longueur d'onde dominante de la lumière produite par au moins une des sources de lumière à DEL (4, 5, 6) respectives.

7. Système (1) selon la revendication 5 ou 6, **caractérisé en ce que** les sources de lumière à DEL (4, 5, 6) du dispositif comprennent
- au moins une source de lumière à DEL (4) agencée pour produire de la lumière bleue, laquelle comporte au moins une diode électroluminescente,
- au moins une source de lumière à DEL (5) agencée pour produire de la lumière de conversion avec une couleur se situant dans une gamme de conversion, qui comporte au moins une diode électroluminescente agencée pour produire de la lumière bleue et au moins une unité de conversion agencée pour la photoluminescence, et/ou
- au moins une source de lumière à DEL (6) agencée pour produire de la lumière rouge ou verte, laquelle comporte au moins une diode électroluminescente.
